# EUROPÄISCHE PATENTSCHRIFT

(11) **EP 3 644 817 B1**
(45) Veröffentlichungstag und Bekanntmachung des Hinweises auf die Patenterteilung: **21.08.2024**
(21) Anmeldenummer: 17733841.5
(22) Anmeldetag: 28.06.2017
(51) Int. Cl.: A47L 11/24, A47L 11/40

(54) **BODENREINIGUNGSMASCHINE MIT POSITIONIEREINRICHTUNG FÜR KEHRWERKZEUG**
FLOOR CLEANING MACHINE HAVING POSITIONING DEVICE FOR SWEEPING TOOL
MACHINE DE NETTOYAGE DE SOL COMPRENANT UN DISPOSITIF DE POSITIONNEMENT DESTINÉ À UN OUTIL DE BALAYAGE

(43) Veröffentlichungstag der Anmeldung: 06.05.2020
(73) Patentinhaber: Alfred Kärcher SE & Co. KG, 71364 Winnenden (DE)
(72) Erfinder: SICKINGER, Martin, 70372 Stuttgart (DE); BAUER, Ulrich, 72793 Pfullingen (DE)
(74) Vertreter: Hoeger, Stellrecht & Partner Patentanwälte mbB
(86) Internationale Anmeldenummer: PCT/EP2017/066060
(87) Internationale Veröffentlichungsnummer: WO 2019/001707

(56) Entgegenhaltungen:
- EP-A2- 0 372 258
- WO-A1-2013/017167
- WO-A1-2015/010723
- WO-A1-98/36675

## Beschreibung

Die Erfindung betrifft eine Bodenreinigungsmaschine, umfassend ein Fahrgestell, einen Kehrwerkzeughalter, welcher um eine erste Schwenkachse schwenkbar an dem Fahrgestell gelagert ist, ein Kehrwerkzeug, welches an dem Kehrwerkzeughalter sitzt, und eine Positioniereinrichtung, über welche der Kehrwerkzeughalter für eine Bearbeitungsposition des Kehrwerkzeugs an einer Unterlage, auf der die Bodenreinigungsmaschine aufsteht, positionierbar ist, und der Kehrwerkzeughalter in einer Abstandsposition des Kehrwerkzeugs von der Unterlage positionierbar ist.

Aus der US 7,120,961 ist ein Bürstenverschleiß-Anpassungssystem bekannt, bei dem ein Verschleiß von Rotationsbürstenborsten ständig detektiert wird und eine Rotationsgeschwindigkeit der Rotationsbürste automatisch erhöht wird, um eine gewünschte Borstenspitzengeschwindigkeit aufrechtzuerhalten.

Aus der CN 203701004 U ist eine Scheibenbürste bekannt.

Aus der US 6,971,137 B2 ist eine Bodenbehandlungsmaschine bekannt mit einer Haube zur Abdeckung eines Antriebsmotors, wobei die Haube einen Lufteinlass aufweist.

Aus der DE 103 42 454 A1 ist eine Bodenreinigungsmaschine bekannt, welche von einem Verbrennungsmotor angetrieben ist. Es ist eine Haube zur Abdeckung eines Motorraums vorgesehen, welche doppelwandig ausgebildet ist, wobei zwischen Wänden der Haube ein Luftführungsraum gebildet ist.

Aus der DE 196 44 570 A1 ist ein fahrbares Bodenreinigungsgerät bekannt, bei welchem ein Reinigungsflüssigkeitstank als einteiliger, geschlossener Hohlkörper aus Kunststoff ausgestaltet ist und ein Schmutzflüssigkeitsbehälter in Form einer doppelwandigen Aufnahme des Hohlkörpers ausgebildet ist.

Aus der CN 202181530 U ist eine Bodenreinigungsmaschine bekannt.

Aus der EP 1 290 971 B1 ist ein Verfahren zum Reinigen des Filters eines Saugsystems einer fahrbaren Bodenreinigungsmaschine bekannt.

Aus der EP 2 119 389 A2 ist eine Filtereinrichtung zur Filterung von Verunreinigungen aus einem Gasstrom bekannt.

In der nicht vorveröffentlichten internationalen Patentanmeldung PCT/EP2017/054453 vom 27. Februar 2017 ist eine Bodenreinigungsmaschine beschrieben, umfassend eine Saugeinrichtung, eine Filtereinrichtung, welche der Saugeinrichtung zugeordnet ist, und eine Abreinigungseinrichtung für die Filtereinrichtung, wobei die Abreinigungseinrichtung einen Schwenkhebel umfasst, welcher so angeordnet ist, dass er für einen Bediener der Bodenreinigungsmaschine, welcher für einen ordnungsgemäßen Betrieb der Bodenreinigungsmaschine positioniert ist, bedienbar ist. Die Abreinigungseinrichtung umfasst ein Winkelgetriebe, an welches der Schwenkhebel gekoppelt ist. Die Abreinigungseinrichtung umfasst ferner einen beweglichen Abstreifer für die Filtereinrichtung, welcher an das Winkelgetriebe gekoppelt ist, wobei eine Schwenkbewegung des Schwenkhebels eine Abreinigungsbewegung des Abstreifers an der Filtereinrichtung bewirkt.

Eine weitere gattungsgemäße Bodenreinigungsmaschine ist durch die WO 2013/017167 A1 offenbart.

Der Erfindung liegt die Aufgabe zugrunde, eine Bodenreinigungsmaschine der eingangs genannten Art bereitzustellen, welche auf einfache Weise mit optimiertem Reinigungsergebnis bedienbar ist.

Diese Aufgabe wird bei der eingangs genannten Bodenreinigungsmaschine erfindungsgemäß dadurch gelöst, dass die Positioniereinrichtung einen Betätigungshebel umfasst, welcher schwenkbar um eine zweite Schwenkachse an das Fahrgestell angelenkt ist, welcher mit dem Kehrwerkzeughalter gekoppelt ist, und über welchen der Kehrwerkzeughalter in die Bearbeitungsposition und in die Abstandsposition bringbar, und dass in der Bearbeitungsposition eine Schwenkposition des Betätigungshebels durch eine Höhe des Kehrwerkzeugs vorgegeben ist, wobei die Höhe des Kehrwerkzeugs verschleißabhängig ist.

Bei der erfindungsgemäßen Lösung wird über den Betätigungshebel der Kehrwerkzeughalter und damit die Kehrwerkzeuge positioniert und dabei insbesondere in der Abstandsposition und in der Bearbeitungsposition positioniert.

Der Betätigungshebel ist so angeordnet und ausgebildet, dass in der Betätigungsposition seine Schwenkposition abhängig ist von der Höhe des Kehrwerkzeugs und damit vom Verschleiß des Kehrwerkzeugs. Es kann dadurch auf einfache Weise aus der Schwenkposition des Betätigungshebels der Verschleiß an dem Kehrwerkzeug abgelesen werden.

Dies ist besonders vorteilhaft, wenn beispielsweise das Kehrwerkzeug eine (Haupt-)Kehrwalze ist, welche mindestens teilweise unter dem Fahrgestell angeordnet ist und insbesondere nach außen durch eine Schürze mindestens teilweise abgedeckt ist, sodass eben die Höhe des Kehrwerkzeugs nicht direkt abgelesen werden kann.

Die Schwenkposition des Betätigungshebels ist dann ein Indikator für den Verschleiß und es kann dadurch beispielsweise angezeigt werden, dass ein Austausch der Kehrwalze notwendig ist.

Dies kann einem Fahrer über eine entsprechende Verschleißanzeige direkt angezeigt werden beispielsweise mittels einer Skala, welche im Bereich des Betätigungshebels angeordnet ist, oder es kann auch über einen Sensor eine Schwenkposition des Betätigungshebels in der Bearbeitungsposition erfasst werden und eine entsprechende Anzeige erfolgen.

Grundsätzlich ist es auch möglich, den durch die Schwenkposition des Betätigungshebels erfassbaren Verschleißzustand des Kehrwerkzeugs zu nutzen, um Anpassungen wie beispielsweise bezüglich einer Rotationsgeschwindigkeit des Kehrwerkzeugs durchzuführen.

Die erfindungsgemäße Positioniereinrichtung lässt sich auf einfache und platzsparende Weise ausbilden. Mit ihr lässt sich auf einfache Weise durch einen Bediener der Bodenreinigungsmaschine das entsprechende Kehrwerkzeug positionieren.

Insbesondere umfasst das Kehrwerkzeug Borsten und die Höhe des Kehrwerkzeugs ist durch eine Borstenlänge bestimmt, wobei sich Borsten bei Verschleiß verkürzen. Ein Verschleiß äußert sich dann in einer Verringerung der Höhe des Kehrwerkzeugs, wobei eine Verringerung in der Höhe des Kehrwerkzeugs wieder eine Variation in der Schwenkposition des Betätigungshebels in der Bearbeitungsposition bedeutet.

Günstig ist es, wenn dem Betätigungshebel eine Verschleißanzeige zugeordnet ist, an welcher über die Schwenkposition des Betätigungshebels Kehrwerkzeugverschleiß ablesbar ist. Dadurch ergibt sich für einen Bediener ein einfacher Zugriff. Auch wenn das Kehrwerkzeug für einen Bediener nicht sichtbar ist, weil es beispielsweise durch Schürzen abgedeckt ist, kann (indirekt) über die Verschleißanzeige der Verschleißzustand des Kehrwerkzeugs als Verschleißzustand der Borsten auf einfache Weise ermittelt werden. Es kann dann, wenn dies erforderlich ist, beispielsweise ein Kehrwerkzeugtausch durchgeführt werden.

Bei einer konstruktiv einfachen Ausführungsform ist die Verschleißanzeige an einem Gehäuse und insbesondere an einer Haube angeordnet. Es lässt sich dadurch auf einfache Weise der Verschleißzustand des Kehrwerkzeugs ermitteln.

Es ist ferner günstig, wenn die Verschleißanzeige an einem Bereich angeordnet ist, welcher sich an dem Fahrgestell abstützt oder mit dem Fahrgestell verbunden ist. Dadurch lässt sich eine Toleranzkette klein halten, sodass die Verschleißanzeige einen genauen Wert liefert.

Günstig ist es, wenn der Betätigungshebel so angeordnet und ausgebildet ist, dass eine Schwenkung des Betätigungshebels von der Abstandsposition in die Bearbeitungsposition in einer Schwenkrichtung von der Unterlage weg erfolgt. Es lässt sich so auf einfache Weise eine Verschleißanzeige realisieren. Insbesondere ist der Verschleiß umso höher, desto weiter oben der Betätigungshebel verschwenkt ist.

Ferner günstig ist es, wenn der Betätigungshebel so angeordnet und ausgebildet ist, dass ein Schwenkwinkel in der Betätigungsposition bezogen auf die Abstandsposition umso größer ist, desto kleiner die Höhe des Kehrwerkzeugs ist. Es lässt sich so auf einfache Weise eine Verschleißanzeige realisieren. Es ergibt sich ein einfacher konstruktiver Aufbau.

Günstig ist es, wenn der Betätigungshebel ein Fußpedalhebel ist. Dadurch ergibt sich ein konstruktiv günstiger Aufbau. Die entsprechende Positioniereinrichtung lässt sich raumsparend ausbilden. Betätigungswege sind relativ klein. Es ist aber auch grundsätzlich möglich, dass der Betätigungshebel beispielsweise ein Handhebel ist.

Günstig ist es, wenn ein Führungselement vorgesehen ist, welches mit dem Fahrgestell verbunden ist und an welchem der Betätigungshebel geführt ist. Dieses Führungselement kann in Art einer Kulisse zur Verrastung der Abstandsposition verwendet werden und auch zur Festlegung der Bearbeitungsposition.

Es ist dann günstig, wenn der Betätigungshebel an dem Führungselement eine Schwenkbeweglichkeit um die erste Schwenkachse und eine Querbeweglichkeit mit einer Bewegungskomponente in einer Richtung parallel zu der ersten Schwenkachse aufweist. Durch die Schwenkbeweglichkeit um di erste Schwenkachse lässt sich grundsätzlich eine Positionierung des Kehrwerkzeughalters mit dem Kehrwerkzeug durchführen. Durch die Querbeweglichkeit lässt sich eine Verrastungsposition zur Einstellung der Abstandsposition erreichen bzw. lösen.

Günstig ist es, wenn das Führungselement einen Schlitzbereich aufweist, durch welchen der Betätigungshebel durchgeführt ist. Über den Schlitzbereich lässt sich in Art einer Kulisse auf einfache Weise eine Verrastung der Arbeitsposition erreichen. Ferner lässt sich über das Führungselement auf einfache Weise eine Verschleißanzeige realisieren.

Günstig ist es, wenn der Schlitzbereich einen ersten Bereich zur Fixierung der Abstandsposition und einen zweiten Bereich zur Herstellung der Bearbeitungsposition umfasst, wobei ein Übergang des Betätigungshebels zwischen dem ersten Bereich und dem zweiten Bereich durch eine Querbewegung des Betätigungshebels mit einer Bewegungskomponente in einer Richtung parallel zu der ersten Schwenkachse durchführbar ist. Dadurch lässt sich auf einfache Weise die Abstandsposition erreichen und festlegen bzw. lösen. Es lässt sich eine entsprechende Schwenkposition für den Betätigungshebel erreichen, in welcher die Bearbeitungsposition des Kehrwerkzeugs erreicht ist. Diese Schwenkposition des Betätigungshebels an dem zweiten Bereich des Schlitzbereichs wiederum charakterisiert die Höhe des Kehrwerkzeugs.

Es ist vorteilhaft, wenn der erste Bereich einen Anschlag für den Betätigungshebel aufweist, welcher die Abstandsposition vorgibt und welcher insbesondere eine Schwenkbeweglichkeit des Betätigungshebels von der Unterlage weg begrenzt. Dadurch lässt sich auf einfache Weise eine Verrastung der Abstandsposition erreichen. Es wird dadurch eine Verrastung einer bestimmten Position des Kehrwerkzeughalters mit dem Kehrwerkzeug erreicht.

Günstig ist es, wenn der erste Bereich mit dem zweiten Bereich verbunden ist und/oder der erste Bereich eine Länge aufweist, welche kleiner als eine entsprechende Länge des zweiten Bereichs. Durch die Verbindung des ersten Bereichs mit dem zweiten Bereich lässt sich der Betätigungshebel von dem ersten Bereich in den zweiten Bereich führen bzw. von dem zweiten Bereich in den ersten Bereich führen. Durch die unterschiedlichen Längen des ersten Bereichs und des zweiten Bereichs kann beispielsweise der erste Bereich zur Verriegelung der Abstandsposition erreicht werden und der zweite Bereich kann zur Vorgabe der Betätigungsposition verwendet werden.

Günstig ist es, wenn die erste Schwenkachse und die zweite Schwenkachse mindestens näherungsweise parallel zueinander sind. Dadurch ergibt sich ein einfacher konstruktiver Aufbau.

Vorzugsweise ist an dem Betätigungshebel beabstandet zu einem Schwenklager, über welches der Betätigungshebel um die erste Schwenkachse an das Fahrgestell angelenkt ist, ein Steg um eine dritte Schwenkachse schwenkbar angelenkt und der Steg ist an den Kehrwerkzeughalter gekoppelt, wobei der Steg die Kopplung zwischen dem Betätigungshebel und dem Kehrwerkzeughalter bewirkt. Es lässt sich dadurch eine Kraft bzw. Bewegung auf den Betätigungshebel auf den Kehrwerkzeughalter übertragen. Dadurch lässt sich der Kehrwerkzeughalter und damit das Kehrwerkzeug entsprechend positionieren.

Günstig ist es, wenn der Steg an den Kehrwerkzeughalter über ein Dreh-Schiebe-Lager gekoppelt ist. Dieses Dreh-Schiebe-Lager erlaubt eine schwenkbare Ankopplung sowie eine translatorische Beweglichkeit zwischen dem Steg und dem Kehrwerkzeughalter. Es lässt sich so auf einfache Weise eine Kraft bzw. Bewegung auf den Betätigungshebel auch auf den Kehrwerkzeughalter übertragen. Ferner lässt sich eine translatorische Ausweichbewegung des Stegs erreichen, über welchen eine effektive platzsparende Ausbildung der Bodenreinigungsmaschine bezüglich des beweglichen Kehrwerkzeughalters möglich ist.

Günstig ist es, wenn die dritte Schwenkachse parallel zu der ersten Schwenkachse und/oder der zweiten Schwenkachse orientiert ist. Dadurch ergibt sich ein einfacher platzsparender Aufbau.

Die eingangs genannte Aufgabe wird ferner erfindungsgemäß dadurch gelöst, dass an dem Betätigungshebel beabstandet zu einem Schwenklager, über welches der Betätigungshebel um die erste Schwenkachse an das Fahrgestell angelenkt ist, ein Steg um eine dritte Schwenkachse schwenkbar angelenkt ist und der Steg an den Kehrwerkzeughalter gekoppelt ist, wobei der Steg die Kopplung zwischen dem Betätigungshebel und dem Kehrwerkzeughalter bewirkt, und dass eine Kopplungseinrichtung der Ankopplung des Kehrwerkzeughalters an den Steg so angeordnet und ausgebildet ist, dass der Kehrwerkzeughalter und der Steg relativ zueinander schwenkbar sind und dass der Kehrwerkzeughalter und der Steg mit einer Bewegungskomponente quer einer entsprechenden Schwenkachse relativ zueinander verschieblich sind.

Durch eine Schwenkbarkeit des Kehrwerkzeughalters relativ zu dem Steg insbesondere um eine Schwenkachse parallel zu der ersten Schwenkachse lässt sich eine Kraftübertragung von dem Betätigungshebel auf den Kehrwerkzeughalter erreichen, um diesen entsprechend zu positionieren. Eine Position des Kehrwerkzeughalters an einer Unterlage wiederum wird über den Steg auf den Betätigungshebel übertragen und die entsprechende Schwenkposition des Betätigungshebels charakterisiert eine Höhe des Kehrwerkzeugs, wobei diese Höhe insbesondere verschleißabhängig ist.

Durch die zusätzliche translatorische Bewegungskomponente quer zu der entsprechenden Schwenkachse kann der Steg beim Lösen einer Abstandsposition verschoben werden. Dadurch lässt sich ausgehend von der Abstandsposition die Bearbeitungsposition erreichen.

Es ist dabei eine platzsparende Ausbildung möglich, da der entsprechende Schwenkbereich, in dem der Kehrwerkzeughalter schwenkbar sein muss, sich relativ klein ausbilden lässt.

Insbesondere umfasst die Kopplungseinrichtung ein Dreh-Schiebe-Lager oder ist ein solches. Durch ein Dreh-Schiebe-Lager lässt sich eine sowohl schwenkbare als auch verschiebliche Ankopplung zwischen dem Steg und dem Kehrwerkzeughalter erreichen.

Insbesondere umfasst die Kopplungseinrichtung eine Ausnehmung insbesondere in Form eines Langlochs und ein Eingriffselement an die Ausnehmung, wobei insbesondere die Ausnehmung an dem Steg angeordnet ist und das Eingriffselement an dem Kehrwerkzeughalter angeordnet ist. Dadurch lässt sich auf einfache Weise zu einem bestimmten Zeitpunkt der Bedienung der Positioniereinrichtung eine Verschiebungsbewegung des Stegs zu dem Kehrwerkzeughalter erreichen. Die Kombination eines Langlochs mit einem Eingriffselement bildet eine konstruktiv einfache Ausführungsform eines Dreh-Schiebe-Lagers.

Ganz besonders vorteilhaft ist es, wenn an den Steg und an den Kehrwerkzeughalter eine Federeinrichtung angekoppelt ist, deren Federkraft bestrebt ist, einen Abstand zwischen einer Ankopplungsstelle der Federeinrichtung an den Steg und einer Ankopplungsstelle der Federeinrichtung an den Kehrwerkzeughalter zu vergrößern. Dadurch kann insbesondere beim Lösen einer Abstandsposition aufgrund der Kraft der Federeinrichtung der Steg so bewegt werden, dass keine Verrastung mehr erfolgen kann und die Verrastung aus der Abstandsposition sicher gelöst ist. Insbesondere bei unverschlissenen Kehrwerkzeugen kann sonst die Gefahr bestehen, dass nach Lösen der Abstandsposition diese wieder unbeabsichtigt erreicht wird.

Konstruktiv günstig ist es, wenn die Federeinrichtung eine Zugfeder ist oder umfasst. Dadurch lässt es sich auf einfache Weise erreichen, dass die Federeinrichtung bestrebt ist, einen Abstand zwischen ihren entsprechenden Ankopplungsstellen zu vergrößern.

Günstig ist es, wenn die Federeinrichtung in der Abstandsposition vorgespannt ist. Wenn dann der Betätigungshebel aus der Abstandsposition herausgeführt ist, dann sorgt die Federeinrichtung dafür, dass das Herausführen derart ist, dass die Abstandsposition nicht unbeabsichtigt erneut verriegeln kann.

Insbesondere bewegt bei Herausführen des Betätigungshebels aus der Abstandsposition eine Federkraft der Federeinrichtung den Betätigungshebel von dem Kehrwerkzeughalter weg, um ein sicheres Ausrasten aus der Abstandsposition zu erhalten.

Aus dem gleichen Grund ist es günstig, wenn eine Federkraft der Federeinrichtung beim Herausbewegung des Betätigungselements aus der Abstandsposition den Steg relativ zu dem Kehrwerkzeughalter verschiebt und insbesondere in eine Richtung von der Unterlage weg verschiebt. Dadurch kann der Betätigungshebel über den Steg so positioniert werden, dass eine unbeabsichtigte erneute Verriegelung der Abstandsposition nicht möglich ist.

Günstig ist es, wenn die Federeinrichtung an den Steg beabstandet zu einer Anlenkstelle des Stegs an dem Betätigungshebel angekoppelt ist und die Federeinrichtung an dem Kehrwerkzeughalter beabstandet zu einem Schwenklager des Kehrwerkzeughalters angekoppelt ist. Dadurch lassen sich auf einfache Weise die notwendigen Bewegungsformen an der Positioniereinrichtung für das Kehrwerkzeug erreichen.

Es ist ferner günstig, wenn bezogen auf den Untergrund eine Ankopplungsstelle der Federeinrichtung an den Kehrwerkzeughalter oberhalb einer Ankopplungsstelle der Federeinrichtung an den Steg liegt. Dadurch lässt sich beispielsweise auf einfache Weise bei Lösung einer Verriegelung der Abstandsposition eine Bewegung des Stegs von der Unterlage weg erreichen, welche ein unbeabsichtigtes Wiedererreichen der Abstandsposition mit Verriegelung verhindert.

Bei einer Ausführungsform ist das Kehrwerkzeug eine Kehrwalze, welche insbesondere eine Rotationswalze aufweist, welche parallel zu der ersten Schwenkachse liegt. Eine solche Kehrwalze ist in der Regel mindestens teilweise unterhalb des Fahrgestells positioniert. Sie kann ferner durch Schürzen und dergleichen abgedeckt sein, sodass ihr Verschleißzustand nicht direkt erkennbar ist. Durch die erfindungsgemäße Lösung lässt sich diese Kehrwalze in der Abstandsposition und in der Bearbeitungsposition positionieren. Es lässt sich auf einfache Weise eine Verschleißanzeige realisieren. Die Positionierung lässt sich auf platzsparende Weise durchführen, sodass die entsprechende Bodenreinigungsmaschine kompakt ausbildbar ist.

Bei einer konstruktiv einfachen Ausführungsform umfasst der Kehrwerkzeughalter eine Schwinge, welche an einem Schwenklager schwenkbar um die erste Schwenkachse an dem Fahrgestell gelagert ist. Es lässt sich dadurch auf einfache Weise eine Beweglichkeit des Kehrwerkzeugs erhalten, um dieses entsprechend in der Abstandsposition und in der Bearbeitungsposition zu positionieren.

Günstigerweise ist das Kehrwerkzeug mindestens mit einem Teilbereich unterhalb des Fahrgestells angeordnet und insbesondere seitlich mindestens teilweise durch Abdeckungen abgedeckt. Durch die erfindungsgemäße Lösung lässt sich auf einfache Weise eine Verschleißanzeige realisieren, an welcher der Verschleißzustand des Kehrwerkzeugs anzeigbar ist.

Beispielsweise ist die erfindungsgemäße Bodenreinigungsmaschine als Aufsitzmaschine und/oder als Kehr-Saug-Maschine ausgebildet.

Die nachfolgende Beschreibung bevorzugter Ausführungsformen dient im Zusammenhang mit den Zeichnungen der näheren Erläuterung der Erfindung. Es zeigen:
- Figur 1: eine Seitenansicht eines Ausführungsbeispiels einer erfindungsgemäßen Bodenreinigungsmaschine;
- Figur 2: eine Vorderansicht der Bodenreinigungsmaschine gemäß Figur 1;
- Figur 3: eine isometrische Ansicht der Bodenreinigungsmaschine gemäß Figur 1;
- Figur 4: eine isometrische Teilansicht der Bodenreinigungsmaschine gemäß Figur 1 mit abgenommener Haube (und abgenommener Frontverkleidung);
- Figur 5: eine vergrößerte Ansicht des Bereichs A gemäß Figur 4 mit einer Abstandsposition für einen Kehrwerkzeughalter;
- Figur 6: die gleiche Ansicht wie Figur 5 nach Lösung einer Verriegelung der Abstandsposition;
- Figur 7: die gleiche Ansicht wie Figur 5 in einer Bearbeitungsposition für den Kehrwerkzeughalter bei stark verschlissenem Kehrwerkzeug;
- Figur 8: Komponenten eines Fahrgestells mit Aufbauten und einer Teildarstellung einer Positioniereinrichtung in isometrischer Ansicht;
- Figur 9: eine Ansicht in der Richtung B gemäß Figur 8;
- Figur 10: eine vergrößerte Darstellung des Bereichs C gemäß Figur 9;
- Figur 11: eine Ansicht in der Richtung D gemäß Figur 8;
- Figur 12: eine Ansicht für die entsprechenden Komponenten gemäß Figur 4 in der Richtung F; und
- Figur 13: eine Schnittansicht längs der Linie 13-13 gemäß Figur 12.

Ein Ausführungsbeispiel einer Bodenreinigungsmaschine, welches in den Figuren 1 bis 13 gezeigt und mit 10 bezeichnet ist, ist eine Kehrmaschine, welche als Aufsitz-Bodenreinigungsmaschine (Aufsitz-Kehrmaschine) ausgebildet ist.

Die Bodenreinigungsmaschine 10 umfasst ein Fahrgestell 12, an welchem eine Hinterradeinrichtung 14 mit einem rechten Hinterrad 14a und einem linken Hinterrad 14b (bezogen auf eine Vorwärtsfahrtrichtung 15) angeordnet sind.

Ferner ist an dem Fahrgestell 12 ein lenkbares Vorderrad 16 angeordnet.

An dem Fahrgestell 12 sitzt im Bereich eines vorderen Endes 18 ein Säulenelement 20. In diesem Säulenelement 20 ist eine Lenkstangeneinrichtung 22 positioniert, welche mit dem Vorderrad 16 verbunden ist.

An der Lenkstangeneinrichtung 22 ist außerhalb des Säulenelements 20 eine Lenkradeinrichtung 24 angeordnet.

Die Bodenreinigungsmaschine 10 ist selbstfahrend. Der Hinterradeinrichtung 14 ist ein an dem Fahrgestell 12 angeordneter Antrieb 26 (Figur 12) zugeordnet. Dieser Antrieb 26 ist bzw. umfasst bei einer Ausführungsform einen Elektromotor. Dieser Elektromotor wird über eine wiederaufladbare Batterieeinrichtung 28 mit elektrischer Energie versorgt.

Die Batterieeinrichtung 28 ist in einem mittleren Bereich der Bodenreinigungsmaschine 10 zwischen dem vorderen Ende 18 und einem hinteren Ende 30 an einem entsprechenden Batteriehalter 32 angeordnet. Der Batteriehalter 32 ist direkt oder indirekt mit dem Fahrgestell 12 verbunden.

Es ist grundsätzlich auch möglich, dass die Bodenreinigungsmaschine 10 in ihrer Fahrbewegung über einen Verbrennungsmotor angetrieben ist (in den Zeichnungen nicht gezeigt). Dieser Verbrennungsmotor treibt direkt die Fahrbewegung an oder treibt beispielsweise einen Generator an, welcher nutzbaren elektrischen Strom bereitstellt, der dann durch entsprechende Motoren der Bodenreinigungsmaschine 10 genutzt wird.

Es ist bei einer Ausführungsform mindestens ein weiterer Elektromotor für den Antrieb einer oder mehrerer Kehrwalzen bzw. eines Gebläses vorgesehen (siehe unten).

Grundsätzlich ist auch ein Hybridantrieb der Bodenreinigungsmaschine 10 möglich. In einem ersten Betriebsmodus wird der Verbrennungsmotor betrieben, welcher dann den Generator zur Bereitstellung von elektrischem Strom antreibt. In einem zweiten Betriebsmodus wird der Verbrennungsmotor nicht betrieben und die zum Betrieb der Bodenreinigungsmaschine 10 notwendige elektrische Energie wird allein aus der Batterieeinrichtung 28 entnommen, welche dazu entsprechend ausgelegt ist.

An dem Fahrgestell 12 ist als Kehrwerkzeug eine Kehrwalze 38 (Figur 1) angeordnet, welche eine Hauptkehrwalze ist. Diese Kehrwalze 38 ist um eine Drehachse 40 rotierbar gelagert, welche parallel zu einer Radachse der Hinterradeinrichtung 14 ist. Bei auf einer ebenen Fläche aufgestellter Bodenreinigungsmaschine 10, bei der sich das Vorderrad 16 und die Hinterradeinrichtung 14 an der entsprechenden Fläche abstützen, ist die Drehachse parallel zu dieser ebenen Fläche.

Die Kehrwalze 38 ist zwischen der Hinterradeinrichtung 14 und dem Vorderrad 16 positioniert. Sie ist mindestens näherungsweise unterhalb des Batteriehalters 32 positioniert.

Sie ist an einer Unterseite des Fahrgestells 12 an einem Kehrwerkzeughalter 39 positioniert bzw. derart positioniert, dass sie nach unten hinausragt, sodass auf eine zu reinigende Fläche eingewirkt werden kann. Insbesondere ist eine Positioniereinrichtung 41 für die Kehrwalze 38 vorgesehen, mittels welchem die Kehrwalze 38 von einer zu reinigenden Fläche abhebbar ist und in Abstandsposition fixierbar ist, um beispielsweise eine Nicht-Bearbeitungsfahrt durchzuführen, und mit dem die Kehrwalze 38 auf die zu bearbeitende Fläche in eine Bearbeitungsposition abgesenkt werden kann, um entsprechend einen Kehrvorgang durchführen zu können.

Wenn die Bodenreinigungsmaschine 10 auf einer Unterlage 42 mit dem Vorderrad 16 und der Hinterradeinrichtung 14 aufsteht, dann ist in der Abstandsposition des Kehrwerkzeughalters 39 die Kehrwalze 38 beabstandet auf die Unterlage 42. In der Bearbeitungsposition wirkt die Kehrwalze auf die Unterlage 42.

An dem Fahrgestell 12 ist direkt oder indirekt mit diesem verbunden ein weiterer Antriebsmotor angeordnet (in den Figuren nicht gezeigt). Dieser Antriebsmotor ist dabei beispielsweise vor dem Batteriehalter 32 zu dem vorderen Ende 18 hin positioniert. Der Antriebsmotor ist ein Elektromotor, welcher durch die Batterieeinrichtung 28 (oder durch einen Generator) mit elektrischem Strom versorgt wird.

Der Antriebsmotor ist insbesondere über der Kehrwalze 38 direkt oder indirekt mit dem Fahrgestell 12 verbunden positioniert.

Der Antriebsmotor umfasst eine Welle, an welche eine Drehmomentübertragungseinrichtung gekoppelt ist. Die Drehmomentübertragungseinrichtung ist an die Kehrwalze 38 gekoppelt. Über die Drehmomentübertragungseinrichtung wird ein Drehmoment des Antriebsmotors auf die Kehrwalze 38 zu deren Rotationsantrieb um die Drehachse 40 übertragen. Die Drehmomentübertragungseinrichtung umfasst beispielsweise einen oder mehrere Riemenantriebe.

Es ist bei einem Ausführungsbeispiel vorgesehen, dass die Drehmomentübertragungseinrichtung eine Untersetzung (beispielsweise realisiert über ein entsprechendes Riemenrad) aufweist, sodass die Drehgeschwindigkeit der Drehung der Kehrwalze 38 um die Drehachse 40 niedriger ist als die Drehgeschwindigkeit der Welle des Antriebsmotors um eine Drehachse.

Die Drehachse der Welle ist insbesondere parallel zu der Drehachse 40 der Kehrwalze 38 ausgerichtet.

Die Bodenreinigungsmaschine 10 weist ferner einen oder mehrere Seitenbesen 48 auf. Beispielsweise weist die Bodenreinigungsmaschine 10 einen rechten Seitenbesen 48a und einen linken Seitenbesen 48b auf, wobei in den Figuren 4, 8, 9, 11 und 12 jeweils nur ein Seitenbesen 48a gezeigt ist.

Ein Seitenbesen 48 ist um eine jeweilige Drehachse 50 (Figur 2) angetrieben drehbar. Die Drehachse 50 ist quer zu der Drehachse 40 der Kehrwalze 38 orientiert. Sie kann senkrecht zu der Drehachse 40 orientiert sein oder beispielsweise in einem kleinen spitzen Winkel von dieser Senkrechten abweichend orientiert sein.

Eine Drehung eines Seitenbesens 48 um die jeweilige Drehachse 50 ist durch den Antriebsmotor 42 oder einen eigenen Seitenbesen-Antriebsmotor 51 angetrieben. Es ist dazu eine entsprechende Drehmomentübertragungseinrichtung vorgesehen, welche teilweise durch die Drehmomentübertragungseinrichtung gebildet sein kann.

Das Vorderrad 16 ist bezogen auf eine Querrichtung an dem Fahrgestell 12 (welche senkrecht zu einer Abstandsrichtung zwischen dem vorderen Ende 18 und dem hinteren Ende 30 ist) zwischen den Seitenbesen 48a und 48b positioniert.

Den Seitenbesen 48a, 48b ist jeweils eine Seitenbesen-Positioniereinrichtung 53 zugeordnet, über welche der jeweilige Seitenbesen 48a, 48b in die Bearbeitungsposition an der Unterlage 42 oder beabstandet zu dieser positionierbar ist.

An dem Fahrgestell 12 ist eine Einkopplungsmündung 52 angeordnet, über welche Schmutz und insbesondere Kehrgut einkoppelbar ist. Die Seitenbesen 48 sorgen für eine Zuführung von Kehrgut zu der (Haupt-)Kehrwalze 38 hin. Die Kehrwalze 38 wirft Kehrgut an der Einkopplungsmündung 52 in einen Kanal 54, welcher an dem Fahrgestell 12 positioniert ist. Der Kanal 54 führt zu einer Behältereinrichtung 56 zur Aufnahme von Schmutz.

Bei einem Ausführungsbeispiel umfasst die Behältereinrichtung 56 einen ersten Behälter und einen zweiten Behälter, welche nebeneinander lösbar an dem Fahrgestell 12 der Bodenreinigungsmaschine 10 im Bereich des hinteren Endes 30 positioniert sind. Kehrgut, welches in die Behältereinrichtung 56 gefördert wird, wird auf die beiden Behälter aufgeteilt. Dadurch ist ein einzelner gefüllter Behälter leichter, als wenn nur ein einziger Behälter vorgesehen wird.

Es ist aber auch grundsätzlich möglich, dass die Behältereinrichtung 56 nur einen einzigen Behälter umfasst.

Bei einem Ausführungsbeispiel umfasst die Bodenreinigungsmaschine 10 ein an dem Fahrgestell 12 angeordnetes Gehäuse 58 (vergleiche beispielsweise Figur 4). Diese Gehäuse 58 weist einen Aufnahmeraum 60 auf, welcher insbesondere in Art einer Einschuböffnung ausgebildet ist. In diesen sind die Behälter (bzw. ein einziger Behälter) der Behältereinrichtung 56 einschiebbar, sodass die Behälter bzw. der Behälter Kehrgut, welches aus dem Kanal 54 zu ihm gelangt, aufnehmen können.

Es ist insbesondere eine Fixierungseinrichtung vorgesehen, um in dem Aufnahmeraum 60 positionierte Behälter (bzw. den Behälter) mit dem Fahrgestell 12 bzw. mit dem Gehäuse 58 fixieren zu können.

Bei einem Ausführungsbeispiel weisen der Behälter bzw. die Behälter Rollen auf, um die Kehrgutentsorgung zu erleichtern, wenn der bzw. die Behälter von der Bodenreinigungsmaschine 10 entfernt sind.

Bei einem Kehrvorgang bewirkt die rotierende Kehrwalze 38 ein Schleudern von Schmutzteilchen in den Kanal 54 an der Einkopplungsmündung 52 und damit eine Befüllung der Behältereinrichtung 56 mit Kehrgut. Die rotierende Kehrwalze 38 erzeugt ferner eine Luftströmung, welche die Einkopplung von Kehrgut in die Behältereinrichtung 56 unterstützt.

An der Einkopplungsmündung 52 sind Abdeckelemente 62 (Schürzen 62) angeordnet, welche dazu dienen, einen seitlichen Spalt zwischen der Einkopplungsmündung 52 und dem Untergrund 42, auf dem die Bodenreinigungsmaschine 10 aufsteht, abzudecken oder nur einen kleinen Spalt freizulassen.

Ein solches Abdeckelement 62 ist insbesondere elastisch ausgebildet und/oder angeordnet.

Zwischen den entsprechenden Abdeckelementen 62 ist ein Kehrkantenelement 66 an der Einkopplungsmündung 52 angeordnet.

Es ist insbesondere ein linkes Abdeckelement für eine linke Fahrzeugseite und ein rechtes Abdeckelement für eine rechte Fahrzeugseite vorgesehen.

Die Bodenreinigungsmaschine 10 weist ferner eine Saugeinrichtung auf. Durch die Saugeinrichtung wird ein Saugstrom erzeugt, welcher im Bereich der Einkopplungsmündung 52 wirkt, um die Einkopplung von Kehrgut in die Behältereinrichtung 56 zu unterstützen und auch ein Druckausgleich bezüglich der Luftströmung, welche durch die Kehrwalze 38 erzeugt wird, zu bewirken.

Die Saugeinrichtung umfasst ein Gebläse. Das Gebläse erzeugt einen entsprechenden Unterdruckstrom für den Saugeffekt. Das Gebläse ist direkt oder indirekt mit dem Fahrgestell 12 verbunden.

Bei einem Ausführungsbeispiel ist das Gebläse im Bereich des Antriebsmotors für das Gebläse positioniert. Es ist dabei vor dem Batteriehalter 32 zu dem vorderen Ende 18 des Fahrgestells 12 hin angeordnet.

Der Antriebsmotor ist so angeordnet und ausgebildet, dass er auch ein oder mehrere Laufräder des Gebläses in einer Rotationsbewegung antreibt. Eine Rotationsachse für ein entsprechendes Laufrad ist insbesondere koaxial zu der Drehachse.

Bei diesem Ausführungsbeispiel ist der Antriebsmotor ein Antriebsmotor sowohl für die Drehung (Rotation) der Kehrwalze 38, als auch der Rotation von einem oder mehrere Laufrädern des Gebläses.

Im Luftweg zwischen der Saugeinrichtung und damit zwischen dem Gebläse und der Behältereinrichtung 56 ist eine Filtereinrichtung 70 positioniert (Figur 4). Die Filtereinrichtung 70 ist in einem Strömungsweg zwischen dem Kanal 54 bzw. der Behältereinrichtung 56 und dem Gebläse angeordnet. Sie wird von dem Unterdruckstrom der Saugeinrichtung durchströmt. Die Filtereinrichtung 70 verhindert, dass eingekoppelte Schmutzpartikel zu dem Gebläse gelangen können.

Die Filtereinrichtung 70 ist über eine Filterhalteeinrichtung 72 an der Bodenreinigungsmaschine 10 (lösbar) gehalten.

Die Filterhalteeinrichtung 72 ist an dem Gehäuse 58 gebildet. Das Gehäuse 58 umfasst dazu ein Filtergehäuse 74 (beispielsweise Figur 4), mit einer (Deckel-)Wandung 76. Diese Wandung 76 weist eine insbesondere ebene Oberseite 78 auf. Diese Oberseite 78 ist einer Unterseite des Fahrgestells 12 abgewandt. Sie ist insbesondere parallel zu einer Abstandsrichtung zwischen dem vorderen Ende 18 und dem hinteren Ende 30 orientiert und parallel zu einer Radachse der Hinterradeinrichtung 14 bzw. der Drehachse 40 orientiert. In der Wandung 76 ist eine Öffnung 80 angeordnet. Die Öffnung 80 weist in den Kanal 54. Eine Begrenzung 82 der Öffnung 80 (vergleiche beispielsweise Figur 3) ist durch die Wandung 76 gebildet.

Die Filtereinrichtung 70 ist insbesondere als Flachfaltenfilter ausgebildet. Sie umfasst einen Filterrahmen, welcher insbesondere im Querschnitt rechteckig ist. An dem Filterrahmen sind parallel orientiert Falten aus Filtermaterial gehalten. Das Filtermaterial ist luftdurchlässig und für Staubpartikel bis zu einer unteren Schwellengröße undurchlässig.

Die Bodenreinigungsmaschine 10 umfasst eine Haube 88 (Figuren 1 bis 3, in den Figuren 4 bis 12 entfernt). Diese Haube 88 ist über ein Schwenklager 90 schwenkbar an das Gehäuse 58 angelenkt. Eine Schwenkachse dieses Schwenklagers 90 ist parallel zu einer Radachse der Hinterradeinrichtung 14 bzw. parallel zur Drehachse 40 orientiert. Über das Schwenklager 90 ist die Haube 88 an dem Fahrgestell 12 abgestützt.

In einer geschlossenen Stellung der Haube 88 deckt die Haube 88 die Filterhalteeinrichtung 72 mit der Filtereinrichtung 70, die Batterieeinrichtung 28 und den Antriebsmotor nach außen hin ab.

In einer geöffneten Stellung ist ein Zugang zu der Filterhalteeinrichtung 72 mit der Filtereinrichtung 70, zu der Batterieeinrichtung 28 und auch zu dem Antriebsmotor ermöglicht.

Bezogen auf den geschlossenen Zustand bei geschlossener Haube 88 kann die Haube 88 geöffnet werden durch Schwenkung in einer Schwenkrichtung 94 (Figur 1), welche in Richtung zu dem hinteren Ende 30 liegt.

Bezogen auf eine Ansicht der Bodenreinigungsmaschine 10 von der linken Seite her und bezogen auf die Vorwärtsfahrtrichtung 50, entsprechend der Ansicht gemäß Figur 1, ist die Schwenkrichtung 94 zum Öffnen der Haube 88 eine Richtung in Uhrzeigersinn.

Wenn die Haube 88 geöffnet ist, dann ist sie in ihrer entsprechenden geöffneten Schwenkstellung fixierbar, um insbesondere einen Zugang zu der Filtereinrichtung 70 zu ermöglichen.

Die Haube 88 bildet ein Gehäuse (eine Verkleidung), welches auch das Gehäuse 58 einhaust.

An der Haube 88 ist ein Fahrersitz 102 angeordnet. Wenn die Haube zur Öffnung verschwenkt wird, dann wird der Fahrersitz 102 mitverschwenkt.

An dem Fahrgestell 12 ist ein Abstützelement 104 beabstandet zu dem Säulenelement 20 angeordnet (in Figur 12 und in Figur 4 angedeutet). Dieses Abstützelement 104 ist vor dem Batteriehalter 32 bezogen auf Außenseiten der Bodenreinigungsmaschine 10 mindestens näherungsweise mittig angeordnet. Das Abstützelement 104 ist säulenförmig bzw. domförmig ausgebildet und dient bei geschlossener Haube 88 zur Abstützung der Haube 88; die Haube 88 weist einen Anlagebereich auf und das Abstützelement 104 weist einen Gegenbereich auf.

Bei einem Ausführungsbeispiel ist vorgesehen, dass an dem Abstützelement 104 ein Anschluss zur fluidwirksamen Kopplung zwischen einer Führungseinrichtung für Prozessluft an der Haube 88 und einem oder mehreren Kanälen für Prozessluft an dem Abstützelement 104 erfolgt, wenn die Haube 88 geschlossen ist. Der Kanal oder die Kanäle in dem Abstützelement 104 sind insbesondere direkt fluidwirksam mit dem Gebläse der Saugeinrichtung verbunden.

Die Haube 88 weist eine Vorderwand 106 (siehe beispielsweise Figur 3) auf, welche zu dem Säulenelement 20 hin bei geschlossener Haube 88 den Antriebsmotor, die Saugeinrichtung, die Batterieeinrichtung 28 usw. abdeckt.

Zwischen dem vorderen Ende 18 der Bodenreinigungsmaschine 10 und der Vorderwand 106 (bei geschlossener Haube 88) ist ein Aufstellbereich 108 für Bedienerfüße angeordnet. An diesem Aufstellbereich 108 ist das Säulenelement 20 positioniert bzw. das Säulenelement 20 ragt über diesen Aufstellbereich 108 nach oben hinaus. Wenn ein Fahrer auf dem Fahrersitz 102 sitzt, dann kann er seine Füße auf dem Aufstellbereich 108 aufstellen und die Lenkradeinrichtung 24 bedienen.

Die Vorderwand 106 stellt dann einen Zwischenbereich zwischen dem Fahrersitz 102 und dem Aufstellbereich 108 dar.

An dem Aufstellbereich 108 sind Fußpedale 110a, 110b angeordnet. Beispielsweise ist je ein Fußpedal 110a und ein Fußpedal 110b rechts und links neben dem Säulenelement 20 in einem kleinen Abstand dazu angeordnet. Beispielsweise ist das Fußpedal 110a ein Fahrgeschwindigkeitsregler einschließlich Bremse für die Fahrgeschwindigkeit und das Fußpedal 110b ist ein Bedienpedal für eine Grobschmutzklappe.

Weiterhin ist an dem Aufstellbereich 108 ein Fußpedal 112 angeordnet, welches mit der Seitenbesen-Positioniereinrichtung 53 verbunden ist. Über dieses Fußpedal 112 kann ein Bediener den oder die Seitenbesen 48 positionieren.

Bei dem gezeigten Ausführungsbeispiel liegt das Fußpedal 112 näher zu einer rechten Fahrzeugseite als zu einer linken Fahrzeugseite. Dieses Fußpedal 112 ist benachbart zu der Vorderwand 106 positioniert.

Es ist dabei grundsätzlich möglich, wenn mehrere Seitenbesen 48a, 48b vorhanden sind, dass über die Seitenbesen-Positioniereinrichtung 53 und über ein einziges Fußpedal 112 alle Seitenbesen 48a, 48b gemeinsam positionierbar sind, oder dass getrennte Positionier-Untereinrichtungen für die Seitenbesen 48a und 48b vorgesehen sind und dadurch auch getrennte Fußpedale vorgesehen sein können.

Es ist weiterhin ein Fußpedal 114 vorgesehen, welches an die Positioniereinrichtung 41 für den Kehrwerkzeughalter 39 mit der Kehrwalze 38 gekoppelt ist. Über dieses Fußpedal 114 kann dann entsprechend die Kehrwalze 38 in der Bearbeitungsposition bzw. in der Abstandsposition positioniert werden.

Bei einer Ausführungsform ist das Fußpedal 114 gegenüberliegend zu dem Fußpedal 112 angeordnet. Das Fußpedal 114 ist insbesondere näher zu einer linken Fahrzeugseite angeordnet als das Fußpedal 112. Es ist insbesondere unmittelbar benachbart zu der Vorderwand 106 angeordnet.

Beispielsweise sind die Fußpedale 112 und 114 mindestens näherungsweise symmetrisch zu einer Mittelebene der Bodenreinigungsmaschine 10 positioniert, wobei diese Mittelebene beispielsweise mittig durch das Säulenelement 20 verläuft.

Zusätzlich zu dem säulenartigen Abstützelement 104 ist die Haube 88 benachbart zu dem Aufstellbereich 108 an dem Fahrgestell 12 an Abstützstellen 116, 118 abgestützt. Wenn die Bodenreinigungsmaschine 10 auf der Unterlage 42 aufgestellt ist, dann liegen diese Abstützstellen 116, 118 näher zu der Unterlage 42 als ein entsprechender Gegenbereich des Abstützelements 104 für den Anlagebereich der Haube 88.

Bei einer Ausführungsform liegt die Abstützstelle 116 unmittelbar benachbart zu dem Aufstellbereich 108 hinter dem Fußpedal 112. Die Abstützstelle 118 liegt hinter dem Aufstellbereich 108 und dabei unmittelbar hinter dem Fußpedal 114.

Die Fußpedale 112, 114 sind so angeordnet, dass ein auf dem Fahrersitz 102 sitzender Fahrer diese ohne "Ortswechsel" bedienen kann, wobei die Fußpedale 112, 114 vorzugsweise für einen normalen Fahrbetrieb (mit Bedienung der Fußpedale 110a, 110b) außer Reichweite sind, um eine unbeabsichtigte Bedienung zu verhindern bzw. einen bequemen Fahrbetrieb zu erlauben.

Der Kehrwerkzeughalter 39 umfasst eine Schwinge 120. Diese Schwinge 120 ist über ein Schwenklager 122 schwenkbar an dem Fahrgestell 12 gelagert. Das Schwenklager 122 definiert eine erste Schwenkachse 124 (siehe beispielsweise in Figuren 5 bis 7), um welche die Schwinge 120 und damit der Kehrwerkzeughalter 39 mit dem Kehrwerkzeug (der Kehrwalze 38) relativ zu dem Fahrgestell 12 schwenkbar ist. Die erste Schwenkachse 124 ist für die (Haupt-)Kehrwalze 38 parallel zu einer Radachse der Hinterradeinrichtung 14 orientiert. Wenn die Bodenreinigungsmaschine 10 auf einer ebenen Unterlage 42 aufsteht, dann ist die erste Schwenkachse 124 parallel zu dieser Unterlage.

Ausgehend von der Abstandsposition der Kehrwalze 38 zu der Unterlage 42 (beispielsweise in Figur 5) kann die Schwinge 120 und damit das Kehrwerkzeug 38 in einer Schwenkrichtung 126 (Figur 5) in die Bearbeitungsposition gebracht werden. Die Schwenkrichtung 126 ist derart, dass das Kehrwerkzeug 38 auf die Unterlage 42 hin verschwenkt wird.

Bei dem gezeigten Ausführungsbeispiel ist die Schwenkrichtung 126 bezogen auf eine linke Fahrzeugseite eine Richtung im Uhrzeigersinn.

Ausgehend von der Bearbeitungsposition (Figur 7) kann die Schwinge 120 und damit das Kehrwerkzeug 38 in einer Schwenkrichtung 128 verschwenkt werden, um die Abstandsposition zu erreichen. Die Schwenkrichtung 128 ist dabei eine Gegenrichtung zu der Schwenkrichtung 126.

An dem Fahrgestell 12 ist ein Betätigungshebel 130 über ein Schwenklager 132 (vergleiche beispielsweise Figur 8) angelenkt.

Das Schwenklager 132 definiert eine Schwenkbarkeit des Betätigungshebels 130 um eine zweite Schwenkachse 134. Diese zweite Schwenkachse 134 liegt parallel zu der ersten Schwenkachse 124.

Das Schwenklager 132 ist beabstandet zu dem Schwenklager 122.

Es liegt, wenn die Bodenreinigungsmaschine 10 ordnungsgemäß auf der Unterlage 42 aufsteht, bezogen auf die Schwerkraftrichtung oberhalb des Schwenklagers 120. Es liegt ferner näher zu dem hinteren Ende 30 der Bodenreinigungsmaschine 10 als das Schwenklager 122.

Der Betätigungshebel 130 ist durch eine Öffnung 136 in der Vorderwand 106 der Haube 88 durchgetaucht (vergleiche Figur 2).

Bei geschlossener Haube 88 deckt diese die Schwenklager 132 und 122 ab.

Der Betätigungshebel 130 ist als Fußpedalhebel ausgebildet mit dem Fußpedal 114. Ein Bediener kann eine Fußbetätigung des Betätigungshebels 130 (eine Schwenkbewegung und Querbewegung, wie unten näher erläutert) betätigen.

Der Betätigungshebel 130 ist über einen Steg (eine Strebe) 138 (mechanisch) an den Kehrwerkzeughalter 39 und dabei an die Schwinge 120 gekoppelt.

Der Betätigungshebel 130 weist einen Endbereich 140 auf, welcher von dem Schwenklager 122 abgewandt ist (vergleiche die Figuren 5 bis 7).

Dieser Endbereich 140 liegt außerhalb der Haube 88 und dabei vor der Vorderwand 106. Der Endbereich 140 ist insbesondere oberhalb des Aufstellbereichs 108 positioniert.

Der Steg 138 ist über ein Schwenklager 142 (vergleiche beispielsweise Figuren 5 bis 7) an diesem Endbereich angelenkt. Das Schwenklager 142 definiert eine dritte Schwenkachse 144, um welche der Steg 138 schwenkbar an den Betätigungshebel 130 angelenkt ist.

An dem Endbereich 140 sitzt oberhalb des Schwenklagers 142 ein Trittelement 146 des Fußpedals 114. Der Steg 138 ist beabstandet zu dem Schwenklager 142 über eine Kopplungseinrichtung 148 an die Schwinge 120 (den Kehrwerkzeughalter 39) gekoppelt.

Die Kopplungseinrichtung 148 ist insbesondere als Dreh-Schiebe-Lager ausgebildet. Sie umfasst bei einer Ausführungsform eine Ausnehmung 152 insbesondere in Form eines Langlochs an dem Steg 138. Diese Ausnehmung 152 ist beabstandet zu dem Schwenklager 142 und dabei beabstandet zu einem ersten Ende 154 und einem gegenüberliegenden zweiten Ende des Stegs 138.

An der Schwinge 120 ist ein Eingriffselement 158 insbesondere in Form eines Stifts angeordnet, welcher in die Ausnehmung 152 eingetaucht ist und in dieser beweglich ist. Die Kopplungseinrichtung 148 ermöglicht dabei sowohl die Schwenkbarkeit der Schwinge 120 (des Kehrwerkzeughalters 39) um die erste Schwenkachse 124, als auch eine Translationsverschiebung des Stegs 138 relativ zu der Schwinge 120 (das heißt eine relative Verschieblichkeit des Eingriffselements 158 in der Ausnehmung 152).

Der Steg 138 und die Schwinge 120 sind ferner über eine Federeinrichtung 160 miteinander gekoppelt. Die Federeinrichtung weist eine Ankopplungsstelle 162 an den Steg 138 auf. Diese Ankopplungsstelle 162 liegt im Bereich des zweiten Endes 156 des Stegs 138.

Die Federeinrichtung 160 weist ferner eine Ankopplungsstelle 164 an die Schwinge 120 auf. Diese Ankopplungsstelle 164 ist beabstandet zu dem Schwenklager 122 und liegt in der Nähe des Eingriffselements 158.

Die Federeinrichtung 160 ist so angeordnet und ausgebildet, dass in der Abstandsposition des Kehrwerkzeughalters 39 die Federeinrichtung 160 vorgespannt ist (Figur 5) und bestrebt ist, eine Relativbewegung des Stegs 138 zu der Schwinge 120 zu ermöglichen.

Diese Relativbewegung kann beim Herausbringen der Schwinge 120 aus der Abstandsposition genutzt werden, um die Bearbeitungsposition zu erreichen. Dies wird untenstehend näher erläutert.

Die Federeinrichtung 160 ist oder umfasst vorzugweise eine Zugfeder 166, welche insbesondere an den Ankopplungsstellen 162 und 164 eingehängt ist.

Bei einer Vorspannung der Zugfeder 166 ist diese bestrebt, den Abstand zwischen den Ankopplungsstellen 162 und 164 zu verringern.

Die Ankopplungsstelle 162 der Federeinrichtung 160 an den Steg 138 liegt bezogen auf die Unterlage 42, wenn die Bodenreinigungsmaschine 10 ordnungsgemäß auf dieser aufsteht, unterhalb der Ankopplungsstelle 164 der Federeinrichtung 160 an der Schwinge 120.

Sie kann auch oberhalb der Ankopplungsstelle 164 oder auf gleicher Höhe wie diese liegen.

Bei einer Ausführungsform ist die Federeinrichtung 160 so angeordnet und ausgebildet, dass sie vor dem Steg 138 in Richtung des vorderen Endes 18 hin positioniert ist, bezogen auf den Bereich des Stegs 138 mit der Ausnehmung 152.

Insbesondere weist der Steg 138 am zweiten Ende 156 ein entsprechendes Hakenelement auf, um dies zu ermöglichen.

Die Federeinrichtung 160 ist ferner bei einer Ausführungsform mindestens näherungsweise auf der gleichen Höhe bezogen auf die Unterlage 42 wie das Schwenklager 122 angeordnet, wenn die Bodenreinigungsmaschine 10 ordnungsgemäß auf der Unterlage 42 aufgestellt ist.

Die Ausnehmung 152, die Federeinrichtung 160 und die Ankopplungsstellen 162, 164 sind in einem Bereich 168 (Figuren 1 bis 3) angeordnet, welcher unterhalb des Aufstellbereichs 108 liegt. Der Aufstellbereich 108 deckt diesen Bereich 168 nach oben hin ab.

An dem Fahrgestell 12 ist ein Führungselement 170 angeordnet, an welchem der Betätigungshebel 130 geführt ist (beispielsweise Figuren 4 bis 7; in den Figuren 8 bis 11 ist das Führungselement 170 entfernt).

Das Führungselement 170 liegt hinter der Vorderwand 106 und ist zumindest teilweise durch die Haube 88 abgedeckt.

Das Führungselement 170 ist beabstandet zu dem Schwenklager 122 und beabstandet zu dem Endbereich 140 der Schwinge 120.

Das Führungselement 170 weist einen Schlitzbereich 172 auf, durch welchen der Betätigungshebel 130 mit einem Bereich 174, welcher zwischen dem Endbereich 140 und demjenigen Bereich, mit dem der Betätigungshebel 130 an das Schwenklager 122 angelenkt ist.

Der Schlitzbereich 172 bildet eine durchgehende Öffnung, um eben das Durchtauchen des Betätigungshebels 130 zu ermöglichen.

Der Schlitzbereich 172 umfasst einen ersten Bereich 176 und einen neben dem ersten Bereich liegenden zweiten Bereich 178. Der erste Bereich 176 und der zweite Bereich 178 sind jeweils schlitzförmig.

Der erste Bereich weist eine Erstreckungslänge L₁ (vergleiche Figur 6) quer zu der ersten Schwenkachse 124 auf.

Der zweite Bereich 178 weist eine Länge L₂ in der gleichen Richtung auf, wobei die Länge L₂ größer ist als die Länge L₁. Insbesondere weisen der erste Bereich 176 und der zweite Bereich 178 zu der Unterseite 124 hin ein gemeinsames Ende 180 auf.

Durch die unterschiedliche Länge des ersten Bereichs 176 und des zweiten Bereichs 178 ist an dem Schlitzbereich 172 beim Übergang von dem ersten Bereich 176 zu dem zweiten Bereich 178 eine Stufe 182 gebildet. Ein dem Ende 180 gegenüberliegendes Ende 184 des ersten Bereichs 176 an der Stufe 182 (vergleiche beispielsweise Figur 5) bildet einen Anschlag für den Betätigungshebel 130. Wenn der Betätigungshebel 130 mit seinem Bereich 174 an dem Anschlag (Ende) 184 anliegt (vergleiche Figur 5), dann wird eine weitere Schwenkbeweglichkeit des Betätigungshebels 130 nach oben in einer Schwenkrichtung von der Unterlage 42 weg (in Figur 5 im Uhrzeigersinn) gesperrt.

Wenn der Bereich 174 des Betätigungshebels 130 an dem Ende 184 des ersten Bereichs 176 des Schlitzbereichs 172 anliegt, dann ist die Abstandsposition des Kehrwerkzeughalters 39 mit dem Kehrwerkzeug 38 erreicht und diese Abstandsposition ist dabei verrastet.

Der Betätigungshebel 130 ist über das Schwenklager 132 an dem Fahrgestell 12 schwenkbar angelenkt. Er weist auch eine Querbeweglichkeit (in Figur 5 angedeutet durch einen Pfeil mit dem Bezugszeichen 186) auf. Der Betätigungshebel 130 ist in einer Richtung beweglich, welche parallel zu der ersten Schwenkachse 124 liegt.

Diese Querbeweglichkeit des Betätigungshebels 130 ermöglicht es, die Abstandsposition zu lösen. Der Betätigungshebel 130 kann dadurch von dem ersten Bereich 176 in den zweiten Bereich 178 überführt werden. Er kann dann in dem zweiten Bereich 178 weiter nach oben (von der Unterlage 42) verschwenkt werden. Dies ermöglicht das Erreichen der Bearbeitungsposition (Figur 7).

In Figur 6 ist eine Zwischenstellung gezeigt, bei der der Betätigungshebel 130 sich in dem zweiten Bereich 178 bewegt, bis die Endposition gemäß Figur 7 erreicht ist.

Die entsprechende Funktionsweise wird untenstehend noch näher erläutert.

Die Kehrwalze 38 weist eine Höhe H auf (Figur 1). Diese Höhe H entspricht bei einer Kehrwalze dem Durchmesser der Kehrwalze 38.

Die Kehrwalze 38 umfasst einen Borstenhalter 188 (vergleiche Figur 1), an welchem Borsten 190 sitzen. Bei einem Reinigungsvorgang in der Bearbeitungsposition der Kehrwalze 38 wirken Borsten mit ihrer Spitze bzw. einem Bereich an der Spitze auf die Unterlage 42. Die Höhe H (und damit der Durchmesser) der Kehrwalze 38 ist vorgegeben durch eine entsprechende Borstenlänge der Borsten 190.

Die Borsten 190 verschleißen beim Kehrbetrieb; dies äußert sich darin, dass ihre Länge abnimmt. Die Höhe H (und damit der Durchmesser) der Kehrwalze 38 nimmt also im Reinigungsbetrieb ab.

Die Position des Betätigungshebels 130 in dem zweiten Bereich 178 für die Bearbeitungsposition der Kehrwalze 38 ist bestimmt durch die Höhe H der Kehrwalze 38. Wenn die Kehrwalze 38 eine kleinere Höhe H aufweist, dann liegt der Bereich 174 des Betätigungshebels 130 an dem Führungselement 170 und damit an dem zweiten Bereich 178 weiter weg von der Unterlage 42, da die Schwinge 120 in der Schwenkrichtung 126 um einen größeren Winkel auf die Unterlage 42 zu hin verschwenkt werden kann.

Die Schwenkposition des Betätigungshebels 130 an dem Führungselement 170 und dabei die Position des Bereichs 174 in dem zweiten Bereich 178 (in der Bearbeitungsposition) ist also durch die Höhe H der Kehrwalze 38 vorgegeben.

Dies wiederum ermöglicht es, aus der Schwenkposition des Betätigungshebels 130 in dem zweiten Bereich 178 die Höhe H der Kehrwalze 38 zu ermitteln und dadurch Informationen über den Borstenverschleiß zu erhalten.

Dem Betätigungshebel 130 ist eine Verschleißanzeige 192 zugeordnet.

Grundsätzlich ist es möglich, dass die Schwenkposition des Betätigungshebels 130 in dem zweiten Bereich 178 für die Bearbeitungsposition erfasst wird und einem Bediener angezeigt wird.

Bei einer konstruktiv einfachen Ausführungsform ist die Verschleißanzeige 192 als Skala an der Haube 88 (dem Gehäuse 88) angeordnet, und zwar an einem Gehäusebereich, welcher das Führungselement 170 abdeckt.

Alternativ kann es vorgesehen sein, dass die Verschleißanzeige 192' als Skala direkt an dem Führungselement 170 angeordnet ist, wenn das Führungselement 170 von außen sichtbar ist (die Haube 88 weist dann beispielsweise eine entsprechende Ausnehmung auf), sodass die Verschleißanzeige 192' von außen her sichtbar ist.

Die Kehrwalze 38 liegt mindestens in einem großen Teilbereich unterhalb des Fahrgestells 12 und ist ferner durch die Abdeckelemente 62 seitlich abgedeckt. Ein Bediener der Bodenreinigungsmaschine 10 kann von außen deshalb nicht direkt die Höhe H erkennen bzw. den Borstenverschleiß erkennen. Durch Blick auf die Verschleißanzeige 192 bzw. 192', wenn die Bearbeitungsposition an der Positioniereinrichtung 41 bereitgestellt ist, ermöglicht ihm auch einfache Weise den Borstenverschleißgrad zu erkennen.

Die Verschleißanzeige 192 ist an einem Bereich 194 der Haube 88 angeordnet, welcher sich insbesondere direkt an dem Fahrgestell 12 abstützt. Dadurch lässt sich eine relativ genaue Verschleißanzeige erreichen und es sind Toleranzen minimiert.

Wenn die Verschleißanzeige 192' direkt an dem Führungselement 170 angeordnet ist, welches wiederum insbesondere direkt mit dem Fahrgestell 12 verbunden ist, dann ergeben sich ebenfalls geringe Toleranzen in einer entsprechenden Toleranzkette.

Die Verschleißanzeige 192 bzw. 192' kann eine quantitative Anzeige und/oder qualitative Anzeige sein. Die quantitative Anzeige zeigt insbesondere die Borstenlänge oder ein Maß für die Borstenlänge an. Die qualitative Anzeige zeigt an, ob die Kehrwalze 38 noch für einen Kehrbetrieb benutzt werden kann oder nicht.

Die erfindungsgemäße Bodenbearbeitungsmaschine 10 funktioniert wie folgt:
Beispielsweise für eine Nicht-Reinigungsfahrt befindet sich die Kehrwalze 38 und damit der Kehrwalzenhalter 39 in der Abstandsposition zu der Unterlage 42 (Figuren 4, 5, 8 bis 14). Der Betätigungshebel 130 ist in dem ersten Bereich 176 des Führungselements 170 (mit seinem Bereich 174) positioniert und liegt an dem Anschlag 184 an.

In dieser Abstandsposition kann der Betätigungshebel 130 nicht weiter nach oben, von der Unterlage 42 weg verschwenkt werden.

Das Eingriffselement 158 an der Schwinge 120 liegt an einem oberen Ende 196 der Ausnehmung 152 an. Dadurch ist die Schwenkbeweglichkeit der Schwinge 120 mit dem Kehrwerkzeug 38 in der Schwenkrichtung 126 gesperrt und die Abstandsposition fixiert.

Die Federeinrichtung 160 ist dabei vorgespannt; eine Federkraft der Federeinrichtung 160 ist bestrebt, in der Abstandsposition den Abstand zwischen der Ankopplungsstelle 162 und der Ankopplungsstelle 164 zu verringern.

Ein Bediener kann ausgehend von dieser Abstandsposition die Kehrwalze 39 in die Bearbeitungsposition bringen. Dazu wirkt er und bewegt dabei den Betätigungshebel 130 in der Richtung 186 derart, dass der Bereich 174 von dem ersten Bereich 176 in den zweiten Bereich 178 geführt wird (Figur 6).

An dem Trittelement 146 ist ein entsprechender Pfeil 198 für die Querbeweglichkeit 186 angeordnet, um einem Bediener eben diese "Lösemöglichkeit" der Verrastung der Abstandsposition zu signalisieren.

Gegebenenfalls wird dabei für die Querbewegung in der Richtung 186 auch noch das Betätigungselement 130 nach unten zu der Unterlage 42 hin gedrückt, um ein Lösen von dem Anschlag 184 zu ermöglichen.

Der Bediener bewegt damit den Betätigungshebel 130 mit seinem Bereich 174 von dem ersten Bereich 176 in den zweiten Bereich 178. Die Federeinrichtung zieht sich zusammen und dies führt dazu, dass der Steg 138 nach oben, von der Unterlage 42 weg, verschoben wird (Figur 6). Diese Verschieblichkeit ist gerade über die Ausnehmung 152 und insbesondere ihre Ausbildung als Langloch ermöglicht. Es verschiebt sich dadurch gewissermaßen die Ausnehmung 152 zu dem Eingriffselement 158.

Dies bewirkt, dass der Betätigungshebel 130 in dem zweiten Bereich 178 nach oben verschoben wird und dabei über das Ende 184 fährt (Figur 6).

Es kann sich dadurch auch die Schwinge 120 nach unten (in der Schwenkrichtung 126) drehen, bis die Kehrwalze 38 die Unterlage 42 berührt.

Wie oben erwähnt, hängt dabei der Drehwinkel davon ab, wie die Höhe H der Kehrwalze 38 ist und damit von der Borstenlänge.

Der Betätigungshebel 130 schwenkt in dem zweiten Bereich 178 nach oben, bis die Endposition der Schwinge 120 durch Auflage der Kehrwalze 38 auf der Unterlage 42 erreicht ist. In Figur 7 ist dann eine entsprechende Endposition entsprechend der Bearbeitungsposition der Kehrwalze 38 gezeigt, wobei bei dem dort gezeigten Ausführungsbeispiel der Betätigungshebel 130 bis nahe zu einem Ende des zweiten Bereichs 178 (abgewandt dem Ende 180) verschwenkt ist. Dies bedeutet eine geringe Höhe H bzw. eine starke Borstenabnutzung.

Die in Figur 7 gezeigte Bearbeitungsposition entspricht einer großen Auslenkung des Betätigungshebels 130; dies entspricht einem großen Verschleiß der Kehrwalze 38.

Ein weiterer Verschleiß bedeutet eine Anlage an dem Ende des zweiten Bereichs 178 abgewandt dem Ende 180 und damit fehlende Funktionsfähigkeit der Kehrwalze 38. Die Verschleißanzeige 192 zeigt in der in Figur 7 gezeigten Stellung, dass die Kehrwalze 38 "demnächst" ersetzt werden muss.

Wenn die Kehrwalze 38 weniger stark verschlissen ist, dann liegt in der Bearbeitungsposition der Betätigungshebel 130 unterhalb der in Figur 7 gezeigten Stellung im zweiten Bereich 178.

Es ist jetzt ein Kehrbetrieb der Bodenreinigungsmaschine 10 möglich.

Die Federeinrichtung 160 sorgt dafür, dass ein Ausrasten aus der Abstandsposition gemäß Figur 5 auch dann möglich ist, wenn die Höhe H der Kehrwalze 38 relativ hoch ist (kein Verschleiß vorliegt). Wenn ausgehend von der Abstandsposition der Betätigungshebel 130 in der Querrichtung 186 bewegt wird, dann sorgt die Federeinrichtung 160 in Zusammenwirkung mit der Ausnehmung 152 dafür, dass der Bereich 174 des Betätigungshebels 130 über die Stufe 182 verschoben wird, das heißt ein sicheres Ausrasten erreicht wird und auch ein unbeabsichtigtes Einrasten bei einem Bearbeitungsbetrieb verhindert wird.

Wenn ausgehend von der Bearbeitungsposition (Figur 7) ein Bediener die Kehrwalze 38 in die Abstandsposition bringen will, dann drückt er in eine Richtung 200 auf das Trittelement 146 des Betätigungshebels 130. Der Betätigungshebel 130 wird dann um die zweite Schwenkachse 134 in einer Schwenkrichtung 128 (Figur 7) nach unten auf die Unterlage 42 zu verschwenkt. Dadurch wird der Steg 138 nach unten verschoben und dadurch wird durch eine Schwenkbewegung in der Richtung 128 die Schwinge 120 von der Unterlage 42 weg verschwenkt.

Wenn der Betätigungshebel 130 mit seinem Bereich 174 über die Stufe 182 gefahren wurde, dann kann durch eine Querbewegung in einer Richtung 202 (Figur 7) der Bereich 174 des Betätigungshebels 130 in den ersten Bereich 176 gebracht werden. Nach Loslassen des Betätigungshebels 130 durch den Bediener kann der Bereich 174 an das Ende 184 sich anlegen, um so die Abstandsposition der Kehrwalze 38 zu verrasten.

Das Führungselement 170 bildet mit seinem Schlitzbereich 172 eine Art von Kulisse für den Bereich 174 des Betätigungshebels 130 aus.

Durch einen relativ einfachen mechanischen Aufbau lässt sich die Bearbeitungsposition der Kehrwalze 38 erreichen bzw. es lässt sich die Abstandsposition erreichen und verrasten.

Es lässt sich dabei auf einfache Weise eine Verschleißanzeige 192 ausbilden, durch die ein Bediener den Verschleiß von Borsten 190 der Kehrwalze 38 erkennen kann, ohne dass er die Kehrwalze 38 selber untersuchen muss.

Die Position des Bereichs 174 des Betätigungshebels 130 an dem Führungselement 170 in der Bearbeitungsposition der Kehrwalze 38 charakterisiert die Höhe H der Kehrwalze 38 und damit den Borstenverschleiß.

Die Federeinrichtung 160 insbesondere in Zusammenwirkung mit der Ausnehmung 152 stellt sicher, dass auch für eine Kehrwalze 38 ohne Borstenabnutzung der Übergang von der Abstandsposition zu der Bearbeitungsposition erreicht wird und kein unbeabsichtigtes Verrasten in der Bearbeitungsposition erfolgt.

Es ergibt sich ein einfacher kompakter Aufbau der Bodenreinigungsmaschine 10 durch die beschriebene Ausbildung der Positioniereinrichtung 41. Insbesondere ist ein Bewegungsraum des Kehrwerkzeughalters 39 mit der Schwinge 120, welcher zum Erreichen der Abstandsposition und der Bearbeitungsposition erreicht wird, relativ klein, sodass sich die kompakte Bauweise auf einfache Weise realisieren lässt.

Beispielsweise ist es grundsätzlich auch möglich, dass auf die Ausnehmung 152 mit der Ausbildung als Langloch verzichtet wird, wobei dann ein größerer Bewegungsraum für eine Schwenkbarkeit der Schwinge 120 benötigt wird, und insbesondere die Schwinge 120 auch ausgehend von der Abstandsposition nach oben verschwenkbar sein muss.

Bei der gezeigten Ausführungsform ist die Abstandsposition des Kehrwerkzeughalters 39 eine maximale Schwenkposition 42 nach oben von der Unterlage 42 weg und damit eine Grenzstellung.

Bei dieser genannten Ausführungsform ist keine Translationsverschieblichkeit zwischen dem Steg 138 und der Schwinge 120 erlaubt, sondern der Eingriff des Eingriffselements 158 an die entsprechende Ausnehmung 152 bildet dann ein reines Schwenklager.

Die erfindungsgemäße Bodenreinigungsmaschine ist insbesondere als Kehrmaschine und dabei vorzugsweise als Aufsitz-Kehr-Maschine ausgebildet. Sie ist insbesondere auch als Kehr-Saug-Maschine ausgebildet.

Grundsätzlich ist es auch möglich, dass ein Seitenbesen 48 über einen gleichen Positioniermechanismus wie anhand der Positioniereinrichtung 41 beschrieben in eine Bearbeitungsposition und in eine Abstandsposition zu der Unterlage 42 bringbar ist.

(In der Regel ist eine Verschleißanzeige für einen Seitenbesen nicht notwendig, da ein Borstenverschleiß direkt erkennbar ist (vergleiche Figur 3).)

### Bezugszeichenliste

- 10: Bodenreinigungsmaschine
- 12: Fahrgestell
- 14: Hinterradeinrichtung
- 14a: Rechtes Hinterrad
- 14b: Linkes Hinterrad
- 15: Vorwärtsfahrtrichtung
- 16: Vorderrad
- 18: Vorderes Ende
- 20: Säulenelement
- 22: Lenkstangeneinrichtung
- 24: Lenkradeinrichtung
- 26: Antrieb
- 28: Batterieeinrichtung
- 30: Hinteres Ende
- 32: Batteriehalter
- 38: Kehrwalze
- 39: Kehrwerkzeughalter
- 40: Drehachse
- 41: Positioniereinrichtung
- 42: Unterlage
- 48: Seitenbesen
- 48a: Rechter Seitenbesen
- 48b: Linker Seitenbesen
- 50: Drehachse
- 51: Seitenbesen-Antriebsmotor
- 52: Einkopplungsmündung
- 53: Seitenbesen-Positioniereinrichtung
- 54: Kanal
- 56: Behältereinrichtung
- 58: Gehäuse
- 60: Aufnahmeraum
- 62: Abdeckelement
- 66: Kehrkantenelement
- 68: Gebläse
- 70: Filtereinrichtung
- 70': Filtereinrichtung
- 72: Filterhalteeinrichtung
- 74: Filtergehäuse
- 76: Wandung
- 78: Oberseite
- 80: Öffnung
- 82: Begrenzung
- 88: Haube
- 90: Schwenklager
- 94: Schwenkrichtung
- 102: Fahrersitz
- 104: Abstützelement
- 106: Vorderwand
- 108: Aufstellbereich
- 110a: Fußpedal
- 110b: Fußpedal
- 112: Fußpedal
- 114: Fußpedal
- 116: Abstützstelle
- 118: Abstützstelle
- 120: Schwinge
- 122: Schwenklager
- 124: Erste Schwenkachse
- 126: Schwenkrichtung
- 128: Schwenkrichtung
- 130: Betätigungshebel
- 132: Schwenklager
- 134: Zweite Schwenkachse
- 136: Öffnung
- 138: Steg
- 140: Endbereich
- 142: Schwenklager
- 144: Dritte Schwenkachse
- 146: Trittelement
- 148: Kopplungseinrichtung
- 152: Ausnehmung
- 154: Erstes Ende
- 156: Zweites Ende
- 158: Eingriffselement
- 160: Federeinrichtung
- 162: Ankopplungsstelle
- 164: Ankopplungsstelle
- 166: Zugfeder
- 168: Bereich
- 170: Führungselement
- 172: Schlitzbereich
- 174: Bereich
- 176: Erster Bereich
- 178: Zweiter Bereich
- 180: Ende
- 182: Stufe
- 184: Ende (Anschlag)
- 186: Querbeweglichkeit
- 188: Borstenhalter
- 190: Borsten
- 192: Verschleißanzeige
- 192': Verschleißanzeige
- 194: Bereich
- 196: Oberes Ende
- 198: Pfeil
- 200: Richtung
- 202: Querbewegung

## Patentansprüche

1. Bodenreinigungsmaschine, umfassend ein Fahrgestell (12), einen Kehrwerkzeughalter (39), welcher um eine erste Schwenkachse (124) schwenkbar an dem Fahrgestell (12) gelagert ist, ein Kehrwerkzeug (38), welches an dem Kehrwerkzeughalter (39) sitzt, und eine Positioniereinrichtung (41), über welche der Kehrwerkzeughalter (39) für eine Bearbeitungsposition des Kehrwerkzeugs (38) an einer Unterlage (42), auf der die Bodenreinigungsmaschine aufsteht, positionierbar ist, und der Kehrwerkzeughalter (39) in einer Abstandsposition des Kehrwerkzeugs (38) von der Unterlage (42) positionierbar ist, wobei die Positioniereinrichtung (41) einen Betätigungshebel (130) umfasst, welcher schwenkbar um eine zweite Schwenkachse (134) an das Fahrgestell (12) angelenkt ist, welcher mit dem Kehrwerkzeughalter (39) gekoppelt ist, und über welchen der Kehrwerkzeughalter (39) in die Bearbeitungsposition und in die Abstandsposition bringbar ist,
**dadurch gekennzeichnet,**
**dass** in der Bearbeitungsposition eine Schwenkposition des Betätigungshebels (130) durch eine Höhe (H) des Kehrwerkzeugs (38) vorgegeben ist, wobei die Höhe (H) des Kehrwerkzeugs (38) verschleißabhängig ist.

2. Bodenreinigungsmaschine nach Anspruch 1, **dadurch gekennzeichnet, dass** das Kehrwerkzeug (38) Borsten (190) umfasst und dass die Höhe (H) des Kehrwerkzeugs (38) durch eine Borstenlänge bestimmt ist, wobei sich Borsten (190) bei Verschleiß verkürzen.

3. Bodenreinigungsmaschine nach Anspruch 1 oder 2, **dadurch gekennzeichnet, dass** dem Betätigungshebel (130) eine Verschleißanzeige (192; 192') zugeordnet ist, an welcher über die Schwenkposition des Betätigungshebels (130) ein Kehrwerkzeugverschleiß ablesbar ist, und insbesondere
**dadurch gekennzeichnet, dass** die Verschleißanzeige (192) an einem Gehäuse (88) und insbesondere an einer Haube (88) angeordnet ist, und insbesondere
**dadurch gekennzeichnet, dass** die Verschleißanzeige (192; 192') an einem Bereich angeordnet ist, welcher sich an dem Fahrgestell (12) abstützt oder mit dem Fahrgestell (12) fest verbunden ist.

4. Bodenreinigungsmaschine nach einem der vorangehenden Ansprüche, **gekennzeichnet durch** mindestens eines der Folgenden:
- der Betätigungshebel (130) ist so angeordnet und ausgebildet, dass eine Schwenkung des Betätigungshebels (130) von der Abstandsposition in die Bearbeitungsposition in einer Schwenkrichtung von der Unterlage (42) weg erfolgt;
- der Betätigungshebel (130) ist so angeordnet und ausgebildet, dass ein Schwenkwinkel in der Betätigungsposition bezogen auf die Abstandsposition umso größer ist, desto kleiner die Höhe (H) des Kehrwerkzeugs (38) ist;
- der Betätigungshebel (130) ist ein Fußpedalhebel.

5. Bodenreinigungsmaschine nach einem der vorangehenden Ansprüche, **gekennzeichnet durch** ein Führungselement (170), welches mit dem Fahrgestell (12) verbunden ist und an welchem der Betätigungshebel (130) geführt ist, und insbesondere
**dadurch** gekennzeichnet, dass der Betätigungshebel (130) an dem Führungselement (170) eine Schwenkbeweglichkeit um die erste Schwenkachse (124) und eine Querbeweglichkeit (186) mit einer Bewegungskomponente in einer Richtung parallel zu der ersten Schwenkachse (124) aufweist, und insbesondere
**dadurch** gekennzeichnet, dass das Führungselement (170) einen Schlitzbereich (172) aufweist, **durch** welchen der Betätigungshebel (130) durchgeführt ist, und insbesondere
**dadurch** gekennzeichnet, dass der Schlitzbereich (172) einen ersten Bereich (176) zur Fixierung der Abstandsposition und einen zweiten Bereich (178) zur Herstellung der Bearbeitungsposition umfasst, wobei ein Übergang zwischen dem ersten Bereich (176) und dem zweiten Bereich (178) **durch** eine Querbewegung des Betätigungshebels (130) mit einer Bewegungskomponente in einer Richtung (186) parallel zur ersten Schwenkachse (124) durchführbar ist und insbesondere
**dadurch** gekennzeichnet, dass der erste Bereich (176) einen Anschlag (184) für den Betätigungshebel (130) aufweist, welcher die Abstandsposition vorgibt und welcher insbesondere eine Schwenkbeweglichkeit des Betätigungshebels (130) von der Unterlage (42) weg begrenzt, und insbesondere
**dadurch** gekennzeichnet, dass der erste Bereich (176) mit dem zweiten Bereich (178) verbunden ist und/oder dass der erste Bereich (176) eine Länge (L₁) aufweist, welche kleiner ist als eine entsprechende Länge (L₂) des zweiten Bereichs (178).

6. Bodenreinigungsmaschine nach einem der vorangehenden Ansprüche, **dadurch gekennzeichnet, dass** die erste Schwenkachse (124) und die zweite Schwenkachse (134) mindestens näherungsweise parallel zueinander sind.

7. Bodenreinigungsmaschine nach einem der vorangehenden Ansprüche, **dadurch gekennzeichnet, dass** an dem Betätigungshebel (130) beabstandet zu einem Schwenklager (122), über welches der Betätigungshebel (130) um die erste Schwenkachse (124) an das Fahrgestell (12) angelenkt ist, ein Steg (138) um eine dritte Schwenkachse (144) schwenkbar angelenkt ist und dass der Steg (138) an den Kehrwerkzeughalter (39) gekoppelt ist, wobei der Steg (138) die Kopplung zwischen dem Betätigungshebel (130) und dem Kehrwerkzeughalter (39) bewirkt, und insbesondere
**dadurch gekennzeichnet, dass** der Steg (138) an dem Kehrwerkzeughalter (39) über ein Dreh-Schiebe-Lager gekoppelt ist, und insbesondere
**dadurch gekennzeichnet, dass** die dritte Schwenkachse (144) parallel zu der ersten Schwenkachse (124) und/oder der zweiten Schwenkachse (134) orientiert ist.

8. Bodenreinigungsmaschine nach einem der vorangehenden Ansprüche, **dadurch gekennzeichnet, dass** an dem Betätigungshebel (130) beabstandet zu einem Schwenklager (132), über welches der Betätigungshebel (130) um die erste Schwenkachse (134) an das Fahrgestell (12) angelenkt ist, ein Steg (138) um eine dritte Schwenkachse (144) schwenkbar angelenkt ist, dass der Steg (138) an den Kehrwerkzeughalter (39) gekoppelt ist, wobei der Steg (138) die Kopplung zwischen dem Betätigungshebel (130) und dem Kehrwerkzeughalter (39) bewirkt, dass eine Kopplungseinrichtung (148) der Ankopplung des Kehrwerkzeughalters (39) an den Steg (138) so angeordnet und ausgebildet ist, dass der Kehrwerkzeughalter (39) und der Steg (138) relativ zueinander schwenkbar sind und dass der Kehrwerkzeughalter (39) und der Steg (138) mit einer Bewegungskomponente quer zu einer entsprechenden Schwenkachse relativ zueinander verschieblich sind, und insbesondere **dadurch gekennzeichnet, dass** die Kopplungseinrichtung (148) ein Dreh-Schiebe-Lager ist oder umfasst, und insbesondere
**dadurch gekennzeichnet, dass** die Kopplungseinrichtung (148) eine Ausnehmung (152) insbesondere in Form eine Langlochs und ein Eingriffselement (158) an die Ausnehmung (152) aufweist, wobei insbesondere die Ausnehmung (152) an dem Steg (138) angeordnet ist und dass Eingriffselement (158) an dem Kehrwerkzeughalter (39) angeordnet ist.

9. Bodenreinigungsmaschine nach einem der Ansprüche 7 oder 8, **dadurch gekennzeichnet, dass** an den Steg (138) und an den Kehrwerkzeughalter (39) eine Federeinrichtung (160) angekoppelt ist, deren Federkraft bestrebt ist, einen Abstand zwischen einer Ankopplungsstelle (162) der Federeinrichtung (160) an den Steg (138) und einer Ankopplungsstelle (164) der Federeinrichtung (160) an den Kehrwerkzeughalter (39) zu vergrößern.

10. Bodenreinigungsmaschine nach Anspruch 9, **gekennzeichnet durch** mindestens eines der Folgenden:
- die Federeinrichtung (160) ist oder umfasst eine Zugfeder (166);
- die Federeinrichtung (160) ist in der Abstandsposition vorgespannt;
- bei Herausführen des Betätigungshebels (130) aus der Abstandsposition bewegt eine Federkraft der Federeinrichtung (160) den Betätigungshebel (130) von dem Kehrwerkzeughalter (39) weg;
- eine Federkraft der Federeinrichtung (160) verschiebt bei Herausbewegung des Betätigungshebels (130) aus der Abstandsposition den Steg (138) relativ zu dem Kehrwerkzeughalter (39) und insbesondere in eine Richtung von der Unterlage (42) weg verschiebt;
- die Federeinrichtung (160) ist an den Steg (138) beabstandet zu einer Anlenkstelle des Stegs (138) an den Betätigungshebel (130) angekoppelt und die Federeinrichtung (160) ist an den Kehrwerkzeughalter (39) beabstandet zu einem Schwenklager (122) des Kehrwerkzeughalters (39) angekoppelt.

11. Bodenreinigungsmaschine nach einem der Ansprüche 9 oder 10, **dadurch gekennzeichnet, dass** bezogen auf den Untergrund (42) eine Ankopplungsstelle (164) der Federeinrichtung (160) an den Kehrwerkzeughalter (39) oberhalb einer Ankopplungsstelle (162) der Federeinrichtung (160) an den Steg (138) liegt.

12. Bodenreinigungsmaschine nach einem der vorangehenden Ansprüche, **dadurch gekennzeichnet, dass** das Kehrwerkzeug (38) eine Kehrwalze ist und insbesondere eine Rotationsachse (40) aufweist, welche parallel zu der ersten Schwenkachse (124) liegt.

13. Bodenreinigungsmaschine nach einem der vorangehenden Ansprüche, **dadurch gekennzeichnet, dass** der Kehrwerkzeughalter (39) eine Schwinge (120) umfasst, welche an einem Schwenklager (122) schwenkbar um die erste Schwenkachse (124) an dem Fahrgestell (12) gelagert ist.

14. Bodenreinigungsmaschine nach einem der vorangehenden Ansprüche, **dadurch gekennzeichnet, dass** das Kehrwerkzeug (38) mindestens mit einem Teilbereich unterhalb des Fahrgestells (12) angeordnet ist und insbesondere seitlich mindestens teilweise durch Abdeckungen (62) abgedeckt ist.

15. Bodenreinigungsmaschine nach einem der vorangehenden Ansprüche, **gekennzeichnet durch** eine Ausbildung als Aufsitzmaschine und/oder als Kehr-Saug-Maschine.

## Claims

1. Floor cleaning machine, comprising an undercarriage (12), a sweeping tool holder (39), which is mounted on the undercarriage (12) so as to be pivotable about a first pivot axis (124), a sweeping tool (38), which is seated on the sweeping tool holder (39), and a positioning device (41) by way of which the sweeping tool holder (39) is positionable for a working position of the sweeping tool (38) on a base (42) on which the floor cleaning machine stands, and by way of which the sweeping tool holder (39) is positionable in a distance position of the sweeping tool (38) from the base (42), wherein the positioning device (41) comprises an actuating lever (130), which is articulated on the undercarriage (12) so as to be pivotable about a second pivot axis (134), which is coupled to the sweeping tool holder (39), and by way of which the sweeping tool holder (39) is bringable into the working position and into the distance position, **characterized in that** in the working position a pivot position of the actuating lever (130) is predetermined by a height (H) of the sweeping tool (38), wherein the height (H) of the sweeping tool (38) is wear-dependent.

2. Floor cleaning machine in accordance with Claim 1, **characterized in that** the sweeping tool (38) comprises bristles (190) and **in that** the height (H) of the sweeping tool (38) is determined by a bristle length, wherein bristles (190) shorten when worn.

3. Floor cleaning machine in accordance with Claim 1 or 2, **characterized in that** the actuating lever (130) has associated therewith a wear indicator (192; 192') on which a wear of the sweeper tool can be read by way of the pivot position of the actuating lever (130), and in particular
**characterized in that** the wear indicator (192) is arranged on a housing (88) and, in particular, on a cover (88), and in particular
**characterized in that** the wear indicator (192; 192') is arranged at a region which is supported on the undercarriage (12) or is fixedly connected to the undercarriage (12).

4. Floor cleaning machine in accordance with any one of the preceding Claims, **characterized by** at least one of the following:
- the actuating lever (130) is arranged and configured such that a pivoting of the actuating lever (130) from the distance position into the working position takes place in a pivoting direction away from the base (42);
- the actuating lever (130) is arranged and configured such that a pivot angle in the actuating position relative to the distance position increases as the height (H) of the sweeping tool (38) decreases;
- the actuating lever (130) is a foot pedal lever.

5. Floor cleaning machine in accordance with any one of the preceding Claims, **characterized by** a guide element (170), which is connected to the undercarriage (12) and on which the actuating lever (130) is guided, and in particular
**characterized in that** the actuating lever (130) has a pivotability on the guide element (170) about the first pivot axis (124) and a transverse mobility (186) with a movement component in a direction parallel to the first pivot axis (124), and in particular
**characterized in that** the guide element (170) has a slot region (172) through which the actuating lever (130) is passed, and in particular
**characterized in that** the slot region (172) comprises a first region (176) for fixing the distance position and a second region (178) for establishing the working position, wherein a transition between the first region (176) and the second region (178) is performable by a transverse movement of the actuating lever (130) with a movement component in a direction (186) parallel to the first pivot axis (124), and in particular
**characterized in that** the first region (176) has a stop (184) for the actuating lever (130), which predetermines the distance position and which, in particular, delimits a pivotability of the actuating lever (130) away from the base (42), and in particular
**characterized in that** the first region (176) is connected to the second region (178) and/or **in that** the first region (176) has a length (Li), which is smaller than a corresponding length (L₂) of the second region (178).

6. Floor cleaning machine in accordance with any one of the preceding Claims, **characterized in that** the first pivot axis (124) and the second pivot axis (134) are at least approximately parallel to one another.

7. Floor cleaning machine in accordance with any one of the preceding Claims, **characterized in that** a web (138) is articulated on the actuating lever (130) so as to be pivotable about a third pivot axis (144), said web being articulated at a distance from a pivot bearing (122) by way of which the actuating lever (130) is articulated on the undercarriage (12) so as to be pivotable about the first pivot axis (124), and **in that** the web (138) is coupled to the sweeping tool holder (39), wherein the web (138) creates the coupling between the actuating lever (130) and the sweeping tool holder (39), and in particular
**characterized in that** the web (138) is coupled to the sweeping tool holder (39) by way of a rotary sliding bearing, and in particular
**characterized in that** the third pivot axis (144) is oriented in parallel to the first pivot axis (124) and/or the second pivot axis (134).

8. Floor cleaning machine in accordance with any one of the preceding Claims, **characterized in that** a web (138) is articulated on the actuating lever (130) so as to be pivotable about a third pivot axis (144), said web (138) being articulated at a distance from a pivot bearing (132) by way of which the actuating lever (130) is articulated on the undercarriage (12) so as to be pivotable about the first pivot axis (134), **in that** the web (138) is coupled to the sweeping tool holder (39), wherein the web (138) creates the coupling between the actuating lever (130) and the sweeping tool holder (39), **in that** a coupling device (148) of the coupling of the sweeping tool holder (39) to the web (138) is arranged and configured such that the sweeping tool holder (39) and the web (138) are pivotable relative to one another and that the sweeping tool holder (39) and the web (138) are displaceable relative to one another with a movement component transverse to a corresponding pivot axis, and in particular
**characterized in that** the coupling device (148) is or comprises a rotary sliding bearing, and in particular
**characterized in that** the coupling device (148) has a recess (152), in particular in the form of an elongated hole, and an engagement element (158) at the recess (152), wherein, in particular, the recess (152) is arranged on the web (138), and **in that** the engagement element (158) is arranged on the sweeping tool holder (39).

9. Floor cleaning machine in accordance with either of Claims 7 or 8, **characterized in that** a spring device (160) is coupled to the web (138) and to the sweeping tool holder (39), the spring force of which seeks to increase a distance between a coupling point (162) of the spring device (160) on the web (138) and a coupling point (164) of the spring device (160) on the sweeping tool holder (39).

10. Floor cleaning machine in accordance with Claim 9, **characterized by** at least one of the following:
- the spring device (160) is or comprises a tension spring (166);
- the spring device (160) is pre-tensioned in the distance position;
- when the actuating lever (130) is moved out of the distance position, a spring force of the spring device (160) moves the actuating lever (130) away from the sweeping tool holder (39);
- when the actuating lever (130) is moved out of the distance position, a spring force of the spring device (160) displaces the web (138) relative to the sweeping tool holder (39) and, in particular, displaces it in a direction away from the base (42);
- the spring device (160) is coupled to the web (138) at a distance from an articulation point of the web (138) on the actuating lever (130) and the spring device (160) is coupled to the sweeping tool holder (39) at a distance from a pivot bearing (122) of the sweeping tool holder (39).

11. Floor cleaning machine in accordance with either of Claims 9 or 10, **characterized in that** relative to the base (42), a coupling point (164) of the spring device (160) on the sweeping tool holder (39) is located above a coupling point (162) of the spring device (160) on the web (138).

12. Floor cleaning machine in accordance with any one of the preceding Claims, **characterized in that** the sweeping tool (38) is a sweeping roller and, in particular, has a rotational axis (40), which lies parallel to the first pivot axis (124).

13. Floor cleaning machine in accordance with any one of the preceding Claims, **characterized in that** the sweeping tool holder (39) comprises a swing arm (120), which is mounted on the undercarriage (12) so as to be pivotable on a pivot bearing (122) about the first pivot axis (124).

14. Floor cleaning machine in accordance with any one of the preceding Claims, **characterized in that** the sweeping tool (38) is arranged at least with a partial region below the undercarriage (12) and, in particular, is covered laterally at least partially by coverings (62).

15. Floor cleaning machine in accordance with any one of the preceding Claims, **characterized by** a configuration as a ride-on machine and/or as a sweeper-suction machine.

## Revendications

1. Machine de nettoyage du sol, comprenant un châssis (12), un support d'outil de balayage (39), lequel est monté sur le châssis (12) de manière à pouvoir pivoter autour d'un premier axe de pivotement (124), un outil de balayage (38), lequel repose sur le support d'outil de balayage (39), et un dispositif de positionnement (41), par l'intermédiaire duquel le support d'outil de balayage (39) peut être positionné sur une base (42), sur laquelle la machine de nettoyage du sol se tient, pour une position d'usinage de l'outil de balayage (38), et le support d'outil de balayage (39) peut être positionné dans une position de l'outil de balayage (38) à distance de la base (42), dans laquelle
le dispositif de positionnement (41) comprend un levier d'actionnement (130), lequel est articulé sur le châssis (12) de manière à pouvoir pivoter autour d'un deuxième axe de pivotement (134), lequel est couplé au support d'outil de balayage (39), et par l'intermédiaire duquel le support d'outil de balayage (39) peut être amené dans la position d'usinage et dans la position à distance,
**caractérisée en ce**
**que**, dans la position d'usinage, une position de pivotement du levier d'actionnement (130) est prédéfinie par une hauteur (H) de l'outil de balayage (38), dans laquelle la hauteur (H) de l'outil de balayage (38) dépend de l'usure.

2. Machine de nettoyage du sol selon la revendication 1, **caractérisée en ce que** l'outil de balayage (38) comprend des poils (190), et que la hauteur (H) de l'outil de balayage (38) est définie par une longueur de poil, dans laquelle les poils (190) se raccourcissent en cas d'usure.

3. Machine de nettoyage du sol selon la revendication 1 ou 2, **caractérisée en ce qu'**est associé au levier d'actionnement (130) un système d'affichage d'usure (192 ; 192'), sur lequel une usure d'outil de balayage peut être lue par l'intermédiaire de la position de pivotement du levier d'actionnement (130),
et en particulier
**caractérisée en ce que** le système d'affichage d'usure (192) est disposé sur un boîtier (88) et en particulier sur un capot (88), et
en particulier
**caractérisée en ce que** le système d'affichage d'usure (192 ; 192') est disposé sur une zone, laquelle prend appui sur le châssis (12) ou est reliée de manière fixe au châssis (12).

4. Machine de nettoyage de sol selon l'une quelconque des revendications précédentes,
**caractérisée par** au moins un des éléments suivants :
- le levier d'actionnement (130) est disposé et réalisé de telle sorte qu'un pivotement du levier d'actionnement (130) est effectué depuis la position à distance dans la position d'usinage dans une direction de pivotement de manière à s'éloigner de la base (42) ;
- le levier d'actionnement (130) est disposé et réalisé de telle sorte que plus un angle de pivotement dans la position d'actionnement par rapport à la position à distance est grand, plus la hauteur (H) de l'outil de balayage (38) est petite ;
- le levier d'actionnement (130) est un levier de pédale.

5. Machine de nettoyage du sol selon l'une quelconque des revendications précédentes, **caractérisée par** un élément de guidage (170), lequel est relié au châssis (12) et sur lequel le levier d'actionnement (130) est guidé, et en particulier
**caractérisée en ce que** le levier d'actionnement (130) présente sur l'élément de guidage (170) une mobilité par pivotement autour du premier axe de pivotement (124) et une mobilité transversale (186) avec une composante de déplacement dans une direction de manière parallèle au premier axe de pivotement (124), et en particulier
**caractérisée en ce que** l'élément de guidage (170) présente une zone d'entaille (172), par laquelle le levier d'actionnement (130) est guidé de part en part, et en particulier
**caractérisée en ce que** la zone d'entaille (172) comprend une première zone (176) pour fixer la position à distance et une deuxième zone (178) pour produire la position d'usinage, dans laquelle une transition entre la première zone (176) et la deuxième zone (178) peut être mise en œuvre par un déplacement transversal du levier d'actionnement (130) avec une composante de déplacement dans une direction (186) de manière parallèle au premier axe de pivotement (124), et en particulier
**caractérisée en ce que** la première zone (176) présente une butée (184) pour le levier d'actionnement (130), laquelle prédéfinit la position à distance et laquelle limite en particulier une mobilité par pivotement du levier d'actionnement (130) de manière à s'éloigner de la base (42), et
en particulier
**caractérisée en ce que** la première zone (176) est reliée à la deuxième zone (178), et/ou que la première zone (176) présente une longueur (L₁), laquelle est plus petite qu'une longueur (L₂) correspondante de la deuxième zone (178) .

6. Machine de nettoyage du sol selon l'une quelconque des revendications précédentes, **caractérisée en ce que** le premier axe de pivotement (124) et le deuxième axe de pivotement (134) sont au moins approximativement parallèles l'un par rapport à l'autre.

7. Machine de nettoyage du sol selon l'une quelconque des revendications précédentes, **caractérisée en ce qu'**une entretoise (138) est articulée de manière à pouvoir pivoter autour d'un troisième axe de pivotement (144) sur le levier d'actionnement (130) à distance par rapport à un palier de pivotement (122), par l'intermédiaire duquel le levier d'actionnement (130) est articulé sur le châssis (12) autour du premier axe de pivotement (124), et que l'entretoise (138) est couplée au support d'outil de balayage (39), dans laquelle l'entretoise (138) entraîne le couplage entre le levier d'actionnement (130) et le support d'outil de balayage (39), et en particulier
**caractérisée en ce que** l'entretoise (138) est couplée au support d'outil de balayage (39) par l'intermédiaire d'un palier de rotation-de coulissement, et en particulier
**caractérisée en ce que** le troisième axe de pivotement (144) est orienté de manière parallèle au premier axe de pivotement (124) et/ou au deuxième axe de pivotement (134).

8. Machine de nettoyage du sol selon l'une quelconque des revendications précédentes, **caractérisée en ce qu'**une entretoise (138) est articulée de manière à pouvoir pivoter autour d'un troisième axe de pivotement (144) sur le levier d'actionnement (130) à distance par rapport à un palier de pivotement (132), par l'intermédiaire duquel le levier d'actionnement (130) est articulé sur le châssis (12) autour du premier axe de pivotement (134), que l'entretoise (138) est couplée au support d'outil de balayage (39), dans laquelle l'entretoise (138) entraîne le couplage entre le levier d'actionnement (130) et le support d'outil de balayage (39), qu'un dispositif de couplage (148) de l'accouplement du support d'outil de balayage (39) à l'entretoise (138) est disposé et réalisé de telle sorte que le support d'outil de balayage (39) et l'entretoise (138) peuvent être pivotés l'un par rapport à l'autre, et que le support d'outil de balayage (39) et l'entretoise (138) peuvent être coulissés l'un par rapport à l'autre avec une composante de déplacement de manière transversale par rapport à un axe de pivotement correspondant, et en particulier
**caractérisée en ce que** le dispositif de couplage (148) est ou comprend un palier de rotation-de coulissement, et en particulier
**caractérisée en ce que** le dispositif de couplage (148) présente un évidement (152) en particulier sous la forme d'un trou oblong et un élément de prise (158) sur l'évidement (152), dans laquelle en particulier l'évidement (152) est disposé sur l'entretoise (138), et que l'élément de prise (158) est disposé sur le support d'outil de balayage (39).

9. Machine de nettoyage du sol selon l'une quelconque des revendications 7 ou 8, **caractérisée en ce qu'**est accouplé à l'entretoise (138) et au support d'outil de balayage (39) un dispositif de ressort (160), dont la force de ressort vise à agrandir une distance entre un emplacement d'accouplement (162) du dispositif de ressort (160) à l'entretoise (138) et un emplacement d'accouplement (164) du dispositif de ressort (160) au support d'outil de balayage (39).

10. Machine de nettoyage du sol selon la revendication 9, **caractérisée par** au moins un des éléments suivants :
- le dispositif de ressort (160) est ou comprend un ressort de traction (166) ;
- le dispositif de ressort (160) est précontraint dans la position à distance ;
- lorsque le levier d'actionnement (130) est sorti de la position à distance, une force de ressort du dispositif de ressort (160) déplace le levier d'actionnement (130) de manière à l'éloigner du support d'outil de balayage (39) ;
- une force de ressort du dispositif de ressort (160) déplace par coulissement, lorsque le levier d'actionnement (130) est sorti de la position à distance, l'entretoise (138) par rapport au support d'outil de balayage (39) et en particulier le déplace par coulissement dans une direction de manière à s'éloigner de la base (42) ;
- le dispositif de ressort (160) est accouplé à l'entretoise (138) à distance par rapport à un emplacement d'articulation de l'entretoise (138) sur le levier d'actionnement (130) et le dispositif de ressort (160) est accouplé au support d'outil de balayage (39) à distance par rapport à un palier de pivotement (122) du support d'outil de balayage (39).

11. Machine de nettoyage du sol selon l'une quelconque des revendications 9 ou 10, **caractérisée en ce qu'**un emplacement d'accouplement (164) du dispositif de ressort (160) au support d'outil de balayage (39) se situe au-dessus d'un emplacement d'accouplement (162) du dispositif de ressort (160) à l'entretoise (138) par rapport à la base (42).

12. Machine de nettoyage du sol selon l'une quelconque des revendications précédentes,
**caractérisée en ce que** l'outil de balayage (38) est un cylindre de balayage et présente en particulier un axe de rotation (40), lequel est parallèle au premier axe de pivotement (124).

13. Machine de nettoyage du sol selon l'une quelconque des revendications précédentes, **caractérisée en ce que** le support d'outil de balayage (39) comprend un bras oscillant (120), lequel est monté sur le châssis (12) de manière à pouvoir pivoter autour du premier axe de pivotement (124) sur un palier de pivotement (122).

14. Machine de nettoyage du sol selon l'une quelconque des revendications précédentes, **caractérisée en ce que** l'outil de balayage (38) est disposé au moins avec une zone partielle sous le châssis (12) et est recouvert en particulier latéralement au moins en partie par des recouvrements (62).

15. Machine de nettoyage du sol selon l'une quelconque des revendications précédentes, **caractérisée par** une réalisation en tant que machine à monter et/ou en tant qu'une machine de balayage et d'aspiration.
